# FASCICULE DE BREVET EUROPEEN

(11) **EP 1 692 689 B1**
(45) Date de publication et mention de la délivrance du brevet: **09.09.2009**
(21) Numéro de dépôt: 04805538.8
(22) Date de dépôt: 24.11.2004
(51) Int. Cl.: G10L 19/14, G10L 19/12, G10L 19/00, G01L 19/02

(54) **PROCEDE DE CODAGE MULTIPLE OPTIMISE**
OPTIMIERTES MEHRFACH-CODIERUNGSVERFAHREN
OPTIMIZED MULTIPLE CODING METHOD

(30) Priorité: 10.12.2003 FR 0314490
(43) Date de publication de la demande: 23.08.2006
(73) Titulaire: FRANCE TELECOM, 75015 Paris (FR)
(72) Inventeur: VIRETTE, David, F-22300 Lannion (FR); LAMBLIN, Claude, F-22700 Perros Guirec (FR); BENJELLOUN TOUIMI, Abdellatif, F-22300 Lannion (FR)
(74) Mandataire: Hassine, Albert
(86) Numéro de dépôt international: PCT/FR2004/003009
(87) Numéro de publication internationale: WO 2005/066938

(56) Documents cités:
- US-A- 6 141 638
- US-B1- 6 526 140
- US-B1- 6 581 032

## Description

La présente invention concerne le codage/décodage de signaux numériques, dans des applications de transmission ou de stockage de signaux multimédia tels que les signaux audio (parole et/ou sons) ou vidéo.

Pour offrir mobilité et continuité, les services de communication multimédia modernes et innovants doivent pouvoir fonctionner dans une grande variété de conditions. Le dynamisme du secteur de la communication multimédia, l'hétérogénéité des réseaux, de l'accès et des terminaux ont engendré une prolifération de formats de compression.

La présente invention s'inscrit dans ie contexte d'une optimisation des techniques de "*codage multiple*", mises en oeuvre dès lors qu'un signal numérique, ou une portion de ce signal, est codé selon plusieurs techniques de codage. Ce codage multiple peut être effectué de manière simultanée (en une seule passe) ou non. Les traitements peuvent s'effectuer sur le même signal, ou éventuellement sur des versions dérivées du même signal (par exemple selon des bandes passantes différentes). On distingue donc le "*codage multiple*" des "*transcodages*", où chaque codeur effectue la compression d'une version issue du décodage du signal compressé par le codeur précédent.

Le codage multiple se présente par exemple dans le cas d'un même contenu qui est codé selon plusieurs formats et transmis ensuite à des terminaux ne supportant pas les mêmes formats de codage. S'il s'agit d'une diffusion en temps réel, le traitement devra être effectué en simultané. S'il s'agit d'accès à une base de données, les codages pourront être effectués l'un après l'autre, en différé. Dans ces exemples, le codage multiple permet de coder un même signal selon des formats différents en utilisant plusieurs codeurs (ou éventuellement plusieurs débits ou plusieurs modes d'un même codeur), chaque codeur fonctionnant de manière indépendante des autres codeurs.

Un autre usage de codage multiple se rencontre dans des structures de codage où plusieurs codeurs se trouvent en compétition pour coder un segment de signal, un seul codeur étant finalement sélectionné pour le codage de ce segment. Le choix du codeur sélectionné peut s'effectuer à l'issue du traitement de ce segment, voire même ultérieurement (par décision retardée). Dans ce qui suit, on désignera par "*codage multi-modes*" ce type de structure (en référence à la sélection d'un "*mode*" de codage). Dans ces structures multi-modes, plusieurs codeurs partageant un "*passé commun*" sont amenés à coder la même portion de signal. Les techniques de codage utilisées peuvent être différente, ou issues d'une unique structure de codage. Elles ne seront cependant pas totalement indépendantes sauf s'il s'agit de techniques "*sans mémoire*". En effet, dans le cas (courant) de techniques de codage mettant en oeuvre des traitements récursifs, le traitement d'un segment donné de signal dépend de la manière dont ce signal a été codé dans le passé. Il y a donc une certaine dépendance entre les codeurs, dès lors qu'un codeur devra prendre en compte dans ses mémoires la sortie d'un autre codeur.

Dans ces différents contextes, la notion de "*codage multiple*" a été introduite ainsi que les conditions d'usage de telles techniques. Cependant la complexité de mise en oeuvre peut s'avérer rédhibitoire.

Par exemple, dans le cas de serveurs de contenus qui diffusent un même contenu sous plusieurs formats adaptés aux conditions d'accès, de réseaux et terminaux de différents clients, cette opération devient extrêmement complexe à mesure qu'augmente le nombre de formats désiré. S'il s'agit d'une diffusion temps réel, on se trouve rapidement limité par les ressources du système étant donné que les différents formats sont codés en parallèle.

Le deuxième cas d'usage mentionné concerne les applications de codage multi-modes, permettant la sélection d'un codeur parmi un ensemble pour chaque portion de signal analysé. La sélection demande la définition d'un critère, les plus courants visant à l'optimisation du compromis débit-distorsion. Le signal étant analysé sur des segments temporels successifs, à chaque segment plusieurs codages sont évalués. On sélectionne ensuite le codage de débit le plus faible pour une qualité donnée, ou celui de meilleure qualité pour un débit donné. On notera que d'autres contraintes que celles de débit/distorsion peuvent être utilisées.

En général, dans de telles structures, la sélection du codage s'effectue "a *priori*" par une analyse du signal sur le segment considéré (sélection selon les caractéristiques du signal). Cependant, la difficulté de produire une classification robuste du signal pour cette sélection a conduit à proposer une sélection "*a posteriori*" du mode optimal après codage de l'ensemble des modes, au prix toutefois d'une complexité élevée.

Des méthodes intermédiaires combinant les deux approches ont été proposées pour alléger le coût de calcul. Ces stratégies sont cependant sous-optimales et s'avèrent moins performantes que l'exploration de tous les modes. L'exploration de tous les modes ou d'une grande partie des modes constitue une application de codage multiple qui présente une complexité potentiellement élevée, difficilement compatible a priori avec le codage en temps réel par exemple.

Actuellement, la plupart des opérations de codage multiple et de transcodage ne prennent pas en compte les interactions entre les formats et entre le format et son contenu. Quelques techniques de codage multi-modes ont été proposées, mais la décision du mode utilisé se fait généralement a priori soit sur le signal (par classification, comme par exemple le codeur SMV pour "*Selectable Mode Vocoder*")*,* soit en fonction des conditions du réseau (par exemple dans les codeurs AMR pour "*Adaptive Multi-Rate*")*.*

Dans les documents :
"An overview of variable rate speech coding for cellular networks", Gersho, A.; Paksoy, E.; Wireless Communications, 1992. Conference Proceedings, 1992 IEEE International Conference on Selected Topics, 25-26 Jun 1992 Page(s) : 172-175,
"A variable rate speech coding algorithm for cellular networks", Paksoy, E.; Gersho, A.; Speech Coding for Telecommunications, 1993. Proceedings, IEEE Workshop 1993, Page(s): 109-110,
"Variable rate speech coding for multiple access wireless networks", Paksoy E.; Gersho A.; Electrotechnical Conference, 1994, Proceedings, 7th Mediterranean, 12-14 Apr 1994 Page(s): 47 -50 vol.1,
plusieurs modes de sélection sont présentés, en particulier une décision contrôlée par la source et une décision contrôlée par le réseau.

Dans le cas d'une décision contrôlée par la source, la décision a priori s'effectue à partir d'une classification du signal d'entrée. Il existe alors de nombreuses méthodes de classification du signal.

Dans le cas d'une décision contrôlée par le réseau, il est plus simple de réaliser un codeur multi-modes dont le débit est choisi par un module externe plutôt que par la source. La méthode la plus simple consiste à élaborer une famille de codeurs chacun à débit fixe mais dont les débits sont différents entre codeurs et de commuter entre ces différents débits pour obtenir un mode courant désiré.

Quelques travaux ont aussi été présentés sur la possibilité de combiner plusieurs critères pour sélectionner a priori le mode qui doit être utilisé, notamment dans les documents :
"Variable-rate for the basic speech service in UMTS" Berruto, E.; Sereno, D.; Vehicular Technology Conference, 1993 IEEE 43rd, 18-20 May 1993 Page(s): 520-523
"A VR-CELP codec implementation for CDMA mobile communications" Cellario, L.; Sereno, D.; Giani, M.; Blocher, P.; Hellwig, K.; Acoustics, Speech, and Signal Processing, 1994, ICASSP-94, 1994 IEEE International Conference, Volume: 1 , 19-22 Apr 1994 Page(s): I/281 -I/284 vol.1.

Tous les algorithmes de codage muiti-modes avec sélection du mode de codage a priori souffrent d'un même inconvénient, en particulier lié à des problèmes de robustesse de la classification a priori.

C'est pourquoi des techniques utilisant une décision a posteriori du mode de codage ont été proposées. Par exemple dans le document :
"Finite state CELP for variable rate speech coding" Vaseghi, S.V.; Acoustics, Speech, and Signal Processing, 1990, ICASSP-90, 1990 International Conference, 3-6 Apr 1990 Page(s) : 37 -40 vol.1,
le codeur peut commuter entre différents modes par optimisation d'une mesure de qualité objective, la décision se fait donc a posteriori en fonction des caractéristiques du signal d'entrée, du rapport visé débit/SQNR (pour "*Signal to Quantization Noise Ratio*") et de l'état courant du codeur. Un tel schéma de codage permet d'obtenir une amélioration de la qualité. Cependant, les différents codages étant réalisés en parallèle, la complexité résultante de ce type de système est prohibitive.

D'autres techniques combinant une décision a priori et une amélioration en boucle fermée ont été proposées. Dans le document :
*"*Multimode variable bit rate speech coding: an efficient paradigm for high-quality low-rate representation of speech signal" Das, A.; DeJaco, A.; Manjunath, S.; Ananthapadmanabhan, A.; Huang, J.; Choy, E.; Acoustics, Speech, and Signal Processing, 1999. ICASSP '99 Proceedings, 1999 IEEE International Conference, Volume: 4, 15-19 Mar 1999 Page(s): 2307 -2310 vol.4,
le système proposé effectue une première sélection (sélection en boucle ouverte) du mode, en fonction des caractéristiques du signal. Cette décision peut être effectuée par classification. Ensuite, à partir d'une mesure d'erreur, si les performances du mode sélectionné ne sont pas satisfaisantes, un mode de débit plus élevé est appliqué et l'opération se répète (selon une décision recherchée en boucle fermée).

De même, dans les documents :
* "Variable rate speech coding for umts" Cellario, L.; Sereno, D.; Speech Coding for Telecommunications, 1993. Proceedings, IEEE Workshop, 1993 Page(s): 1 -2
"Phonetically-based vector excitation coding of speech at 3.6 kbps" Wang, S.; Gersho, A.; Acoustics, Speech, and Signal Processing, 1989. ICASSP-89., 1989 International Conference, 23-26 May 1989 Page(s): 49 -52 vol.1
* "A modified CS-ACELP algorithm for variable-rate speech coding robust in noisy environments" Beritelli, F.; IEEE Signal Processing Letters, Volume: 6 Issue: 2, Feb 1999 Page(s): 31 -34,
des techniques similaires ont été utilisées. Une première sélection en boucle ouverte est réalisée après classification du signal d'entrée (classification phonétique, ou voisé/non-voisé), ensuite une décision en boucle fermée est effectuée:
- soit sur le codeur complet et, dans ce cas, tout le segment de parole est codé à nouveau;
- soit sur une partie du codage, comme dans les références ci-avant précédées d'une étoile *(*)*, pour lesquels le choix du dictionnaire à utiliser est effectué en boucle fermée.

L'ensemble des études mentionnées ci-dessus tend à résoudre le problème de la complexité de la sélection optimale du mode par l'utilisation, totale ou partielle, d'une sélection ou pré-sélection a priori, qui évite le codage multiple ou diminue le nombre de codeurs à mettre en oeuvre en parallèle.

US 6 581 032 divulgue un système de compression de la parole comportant quatre codecs activés sélectivement selon un signal à compresser et selon une classification des signaux.

US 6 141 638 divulgue un codeur utilisant différents dictionnaires de code selon des paramètres du signal à coder.

Toutefois, aucune technique de l'art antérieur permettant de réduire la complexité des codages réalisés en parallèle n'a été proposée.

La présente invention vient améliorer la situation.

Elle propose à cet effet un procédé de codage multiple en compression tel que défini dans la revendication 1.

Dans une réalisation avantageuse, les étapes ci-avant sont mises en oeuvre par un produit programme d'ordinateur comportant des instructions de programme à cet effet. A ce titre, la présente invention vise aussi un tel produit programme d'ordinateur, destiné à être stocké dans une mémoire d'une unité de traitement, notamment d'un ordinateur ou d'un terminal mobile, ou sur un support mémoire amovible et destiné â coopérer avec un lecteur de l'unité de traitement.

La présente invention vise aussi un dispositif d'aide à un codage en compression, pour la mise en oeuvre du procédé selon l'invention, et comportant alors une mémoire propre à stocker des instructions d'un produit programme d'ordinateur du type précité.

D'autres caractéristiques et avantages de l'invention apparaîtront à l'examen de la description détaillée ci-après, et des dessins annexés sur lesquels:
- la figure 1a illustre schématiquement le contexte d'application de la présente invention, avec une pluralité de codeurs mis en parallèle,
- la figure 1b illustre schématiquement l'application de l'invention, avec la mise en partage de blocs fonctionnels entre plusieurs codeurs mis en parallèle,
- la figure 1c illustre schématiquement l'application de l'invention, avec la mise en partage de blocs fonctionnels en codage multi-modes,
- la figure 1d illustre schématiquement l'application de l'invention, en codage multi-modes en treillis,
- la figure 2 représente schématiquement les blocs fonctionnels principaux d'un codeur fréquentiel perceptuel,
- la figure 3 représente schématiquement les blocs fonctionnels principaux d'un codeur à analyse par synthèse.
- la figure 4a représente schématiquement les blocs fonctionnels principaux d'un codeur TDAC,
- la figure 4b représente schématiquement le format du flux binaire codé par le codeur de la figure 4a,
- la figure 5 représente schématiquement l'application de l'invention à une pluralité de codeurs TDAC en parallèle, selon une réalisation avantageuse,
- la figure 6a représente schématiquement les blocs fonctionnels principaux d'un codeur MPEG-1 (layer I est II),
- la figure 6b représente schématiquement le format du flux binaire codé par le codeur de la figure 6a,
- la figure 7 représente schématiquement l'application de l'invention à une pluralité de codeurs MPEG-1 (layer I et II) mis en parallèle, selon une réalisation avantageuse,
- et la figure 8 représente plus en détails les blocs fonctionnels d'un codeur à analyse par synthèse, ici de type NB-AMR selon la norme 3GPP.

On se réfère tout d'abord à la figure 1a sur laquelle on a représenté une pluralité de codeurs C0, C1, ..., CN, en parallèle et recevant chacun un signal d'entrée s₀. Chaque codeur comporte des blocs fonctionnels BF1 à BFn pour mettre en oeuvre des étapes successives de codage et délivrer finalement un flux binaire codé BS0, BS1, ..., BSN. On indique en outre que dans une application en codage multi-modes, les sorties des codeurs C0 à CN sont reliées à un module MM de sélection du mode optimal et le flux binaire BS du codeur optimal est transmis (flèches en traits pointillés de la figure 1a).

Pour une raison de simplicité, tous les codeurs de l'exemple de la figure 1a ont le même nombre de blocs fonctionnels, mais bien entendu tous ces blocs fonctionnels ne sont pas nécessairement prévus dans tous les codeurs, en pratique.

Certains blocs fonctionnels BFi sont parfois identiques d'un mode (ou d'un codeur) à l'autre, d'autres ne diffèrent qu'au niveau des quantificateurs. Des relations exploitables existent aussi lorsque l'on utilise des codeurs issus d'une même famille de codage, utilisant des modèles similaires ou calculant des paramètres liés physiquement au signal.

Ce sont ces relations que la présente invention propose d'exploiter, afin de réduire la complexité des opérations de codage multiple.

Dans un premier temps, l'invention propose d'identifier les blocs fonctionnels composant chacun des codeurs. On exploite ensuite les similarités techniques entre les codeurs en considérant les blocs fonctionnels dont les fonctions sont équivalentes ou voisines. Pour chacun de ces blocs, l'invention propose :
- d'une part de définir des opérations dites "*communes*", et de les effectuer une seule fois pour l'ensemble des codeurs;
- d'autre part, de mettre en oeuvre des méthodes de calcul spécifiques à chaque codeur et utilisant notamment les résultats de ces calculs communs. Ces méthodes de calcul produisent un résultat éventuellement différent de celui produit par un codage complet. L'objectif est alors en fait d'accélérer les traitements en exploitant les informations disponibles et fournies notamment par les calculs communs. De tels procédés permettant d'accélérer les calculs sont par exemple mis en oeuvre dans des techniques destinées à réduire la complexité des opérations de transcodage (dites techniques de "*transcodage intelligent*")*.*

La figure 1b illustre la solution proposée. Dans l'exemple représenté, les opérations "*communes*" précitées sont effectuées une seule fois pour une partie au moins des codeurs et, préférentiellement, pour l'ensemble des codeurs, dans un module indépendant MI qui redistribuera les résultats obtenus à une partie au moins des codeurs, ou préférentiellement à tous ces codeurs. II s'agit ainsi d'une mise en partage entre une partie au moins de tous les codeurs C0 à CN (ou "*mutualisation*" ci-après) des résultats obtenus. Un tel module indépendant MI peut faire partie d'un dispositif d'aide à un codage multiple en compression tel que défini ci-avant.

Dans une variante avantageuse, plutôt que d'avoir recours à un module de calcul externe MI, on utilise le ou les blocs fonctionnels existants BF1 à BFn d'un même ou de plusieurs codeurs distincts, ce ou ces codeurs étant choisis selon des critères qui seront décrits plus loin.

La présente invention peut mettre en oeuvre plusieurs stratégies qui, bien entendu, peuvent différer selon le rôle du bloc fonctionnel considéré.

Une première stratégie consiste à utiliser les paramètres du codeur dont le débit est le plus faible pour focaliser la recherche des paramètres pour tous les autres modes.

A l'inverse, une deuxième stratégie consiste à utiliser les paramètres du codeur dont le débit est le plus élevé, puis de "*dégrader*" progressivement jusqu'au codeur dont le débit est le plus faible.

Bien entendu, si l'on souhaite privilégier un codeur particulier, il est possible de coder un segment de signal en utilisant ce codeur, puis, en appliquant les deux stratégies ci-avant, d'atteindre les codeurs de débit supérieur et inférieur.

Bien entendu, d'autres critères que le débit peuvent être utilisés pour piloter la recherche. On peut par exemple, pour certains blocs fonctionnels, favoriser le codeur dont les paramètres se prêtent le mieux à une extraction (ou une analyse) et/ou à un codage efficaces des paramètres similaires des autres codeurs, l'efficacité pouvant être jugée selon la complexité, la qualité ou un compromis des deux.

II peut être prévu aussi de créer un module de codage indépendant, non présent dans les codeurs, mais permettant un codage plus efficace des paramètres du bloc fonctionnel considéré, pour l'ensemble des codeurs.

Ces diverses stratégies de mise en oeuvre sont particulièrement intéressantes dans le cas du codage multi-modes. Dans ce contexte illustré à la figure 1c, la présente invention permet de réduire la complexité des calculs préliminaires à la sélection a posteriori d'un codeur effectuée en dernière étape, par exemple par le dernier module MM avant la transmission du flux binaire BS.

Dans ce cas particulier du codage multi-modes, une variante de la présente invention, représentée dans l'exemple de la figure 1c, propose d'introduire un module de sélection partielle MSPi (avec i = 1, 2,..., N) après chaque étape de codage (donc après les blocs fonctionnels BFi1 à BFiN₁ mis en compétition et dont le résultat du ou des blocs sélectionnés BFicc va être utilisé par la suite). Ainsi, les similitudes entre les différents modes sont exploitées pour accélérer le calcul de chaque bloc fonctionnel. Tous les schémas de codage ne seront alors pas obligatoirement évalués.

Une variante plus sophistiquée de la structure multi-modes reposant sur la découpe en blocs fonctionnels décrite ci-avant est maintenant proposée, en référence à la figure 1d. La structure multi-modes de la figure 1d est dite "en treillis", avec plusieurs chemins possibles dans le treillis. En fait, sur la figure 1d, on a représenté tous les chemins possibles du treillis de sorte qu'il se présente sous une forme arborescente. On indique en particulier que chaque chemin du treillis est défini par une combinaison de modes de fonctionnement des blocs fonctionnels, chaque bloc fonctionnel alimentant plusieurs variantes possibles du bloc fonctionnel suivant.

Ainsi, chaque mode de codage est issu de la combinaison de modes de fonctionnement des blocs fonctionnels : le bloc fonctionnel 1 possède N₁ modes de fonctionnement, le bloc fonctionnel 2 en possède N₂, et ainsi de suite jusqu'au bloc P. L'ensemble des NN= N₁ x N₂ x ... x Np combinaisons possibles est donc représenté par un treillis de NN branches décrivant, bout-à-bout, un codeur multi-modes complet à NN modes. On peut éventuellement supprimer a priori certaines branches du treillis et définir ainsi une arborescence comportant un nombre réduit de branches. Une première particularité de cette structure est qu'elle prévoit, pour un bloc fonctionnel donné, un module de calculs communs par sortie du bloc fonctionnel précédent. Ces modules de calculs communs effectuent les mêmes opérations, mais sur la base de signaux différents puisqu'ils sont issus de blocs antérieurs différents. Avantageusement, les modules de calculs communs d'un même niveau sont mutualisés : les résultats d'un module donné exploitables par les modules suivants sont fournis à ces modules suivants. D'autre part, une sélection partielle, effectuée à l'issue du traitement de chaque bloc fonctionnel, permet avantageusement de supprimer les branches les moins performantes selon le critère choisi. On peut donc réduire le nombre de branches du treillis à évaluer.

Une application avantageuse de cette structure multi-modes en treillis est la suivante.
Lorsque les blocs fonctionnels sont susceptibles d'opérer à des débits respectifs différents et en utilisant des paramètres respectifs propres auxdits débits, pour un bloc fonctionnel donné, le chemin du treillis choisi est celui traversant le bloc fonctionnel de débit le plus faible, ou encore le bloc fonctionnel de débit le plus élevé selon le contexte de codage, et les résultats obtenus du bloc fonctionnel de débit le plus faible (ou le plus élevé) sont adaptés aux débits d'une partie au moins des autres blocs fonctionnels par une recherche focalisée de paramètres pour une partie au moins de tous les autres blocs fonctionnels, jusqu'au bloc fonctionnel de débit le plus élevé (ou respectivement le plus faible).

En variante, on choisit un bloc fonctionnel de débit donné et on adapte progressivement au moins une partie des paramètres propres à ce bloc fonctionnel:
- jusqu'au bloc fonctionnel capable d'opérer au débit le plus faible, par recherche focalisée, et
- jusqu'au bloc fonctionnel capable d'opérer au débit le plus élevé, par recherche focalisée.
   De manière générale, on réduit ainsi la complexité associée au codage multiple.

L'invention s'applique à tout schéma de compression mettant en oeuvre le codage multiple d'un contenu multimédia. Trois exemples de réalisation sont présentés dans ce qui suit, dans le domaine de la compression audio (parole et son). Les deux premiers exemples de réalisation se situent dans le contexte de la famille des codeurs par transformée, dont on peut donner le document suivant à titre de référence :
"Perceptual Coding of Digital Audio", Painter, T.; Spanias, A.; Proceedings of the IEEE, Vol. 88, No 4, April 2000.

Le troisième exemple de réalisation se situe dans le contexte des codeurs CELP, dont on peut donner le document suivant à titre de référence :
*"*Code Excited Linear Prediction (CELP): High quality speech at very low bit rates" Schroeder M.R.; Atal B.S.; Acoustics, Speech, and Signal Processing, 1985. Proceedings. 1985 IEEE International Conference, Page(s): 937-940.

Un rappel des principales caractéristiques de ces deux familles de codage est tout d'abord présenté dans ce qui suit.

### * Les codeurs par transformée ou en sous bandes

II s'agit de codeurs en compression par transformée ou en sous bandes basés sur des critères psychoacoustiques. Ce type de codeur procède par transformation sur des blocs du signal temporel pour obtenir un ensemble de coefficients. Les transformations sont du type temps-fréquence, l'une des transformations les plus utilisées étant la transformée en cosinus discrète modifiée (dit *"MDCT",* de l'anglais "*Modified Discrete Cosine Transform*"). Avant la quantification de ces coefficients, un algorithme procède à l'allocation des bits de façon à ce que le bruit de quantification soit le moins audible possible. L'allocation binaire et la quantification des coefficients mettent en oeuvre une courbe de masquage, obtenue à l'aide d'un modèle psychoacoustique permettant d'évaluer, pour chaque raie spectrale considérée, un seuil de masquage représentatif de l'amplitude nécessaire pour qu'un son à cette fréquence soit audible. La figure 2 donne le schéma de principe d'un codeur fréquentiel. On remarquera que la structure sous forme de blocs fonctionnels est bien représentée. En se référant à la figure 2, les blocs fonctionnels principaux sont :
- un bloc 21 de transformation temps/fréquence du signal audionumérique d'entrée s₀,
- un bloc 22 de détermination d'un modèle perceptuel à partir du signal transformé,
- un bloc 23 de quantification et codage, à partir du modèle perceptuel,
- et un bloc 24 de formatage du flux binaire pour obtenir une trame audio codée s_{tc}.

### * Les codeurs à analyse par synthèse (codage CELP)

Dans les codeurs à analyse par synthèse, le modèle de synthèse du signal reconstruit est utilisé au codeur pour extraire les paramètres modélisant les signaux à coder. Ces signaux peuvent être échantillonnés à la fréquence de 8 kHz (bande téléphonique 300-3400 Hz) ou à une fréquence plus élevée, par exemple à 16 kHz pour le codage en bande élargie (bande passante de 50Hz à 7 kHz). Selon l'application et la qualité désirée, le taux de compression varie de 1 à 16. Ces codeurs fonctionnent à des débits de 2 à 16 kbit/s en bande téléphonique, et à des débits de 6 à 32 kbit/s en bande élargie. Le dispositif de codage numérique de type CELP, codeur à analyse par synthèse le plus utilité actuellement, est présenté à la figure 3 sous forme de blocs fonctionnels principaux. Le signal de parole s₀ est échantillonné et converti en une suite de trames d'un nombre L d'échantillons. Chaque trame est synthétisée en filtrant une forme d'onde extraite d'un répertoire (appelé "*dictionnaire*"), multipliée par un gain, à travers deux filtres variant dans le temps. Le dictionnaire d'excitation fixe est un ensemble fini de formes d'ondes des L échantillons. Le premier filtre est un filtre de prédiction à long terme. Une analyse "*LTP*" (pour "*Long Term Prediction*") permet d'évaluer les paramètres de ce prédicteur à long terme qui exploite la périodicité des sons voisés, cette composante harmonique étant modélisée sous la forme d'un dictionnaire adaptatif (bloc 32). Le second filtre est un filtre de prédiction à court terme. Les méthodes d'analyse "*LPC*" (pour "*Linear Prediction Coding*") permettent d'obtenir ces paramètres de prédiction à court terme, représentatifs de la fonction de transfert du conduit vocal et caractéristiques de l'enveloppe du spectre du signal. Le procédé utilisé pour déterminer la séquence d'innovation est la méthode d'analyse par synthèse qui se résume comme suit. Au codeur, un grand nombre de séquences d'innovation du dictionnaire d'excitation fixes sont filtrées par le filtre LPC (filtre de synthèse du bloc fonctionnel 34 de la figure 3). Au préalable, l'excitation adaptative a été obtenue de façon similaire. La forme d'onde sélectionnée est celle produisant le signal synthétique le plus proche du signal original (minimisation de l'erreur au niveau du bloc fonctionnel 35), selon un critère de pondération perceptuelle (bloc fonctionnel 36) qui est connu en général sous le nom de critère "*CELP*".

Dans le schéma de principe du codeur CELP donné à la figure 3, l'extraction de la fréquence fondamentale des sons voisés (ou "*pitch*")*,* appliquée sur le signal résultant de l'analyse LPC du bloc 31, permet ensuite d'en extraire la corrélation à long terme au niveau du bloc 32, appelée composante harmonique ou excitation adaptative (E.A.). Le signal résiduel est enfin modélisé classiquement par quelques impulsions, dont l'ensemble des positions est prédéfini dans un répertoire, appelé répertoire d'excitation fixe (E.F) dans le bloc 33.

Le décodage est, quant à lui, beaucoup moins complexe que le codage. Le flux binaire généré par le codeur permet au décodeur, après démultiplexage, d'obtenir l'index de quantification de chaque paramètre. Le décodage des paramètres et l'application du modèle de synthèse permettent alors de reconstruire le signal.

On décrit ci-après les trois exemples de réalisation précités, en commençant tout d'abord par un codeur par transformée du type représenté sur la figure 2.

### * Premier exemple de réalisation : application à un codeur "TDAC"

Le premier exemple de réalisation concerne le codeur fréquentiel perceptuel dit "*TDAC*" et décrit notamment dans le document publié US-2001/027393. Ce codeur TDAC est utilisé pour coder des signaux audio numériques échantillonnés à 16 kHz (bande élargie). La figure 4a illustre les blocs fonctionnels principaux de ce codeur. Un signal audio x(n) limité en bande à 7 kHz et échantillonné à 16 kHz est découpé en trames de 320 échantillons (20 ms). Une transformée en cosinus discrète modifiée (ou "*MDCT*") est appliquée (bloc fonctionnel 41) sur des trames du signal d'entrée de 640 échantillons avec un recouvrement de 50 %, donc avec un rafraîchissement de l'analyse MDCT toutes les 20 ms. On limite le spectre à 7225 Hz en mettant à zéro les 31 derniers coefficients (seuls les 289 premiers coefficients sont différents de 0). Une courbe de masquage (bloc 42) est déterminée à partir de ce spectre et tous les coefficients masqués sont mis à zéro. Le spectre est divisé en 32 bandes de largeurs inégales. Les éventuelles bandes masquées sont déterminées en fonction des coefficients transformés des signaux. Pour chaque bande du spectre, l'énergie des coefficients MDCT est calculée (pour obtenir des facteurs d'échelle). Les 32 facteurs d'échelle constituent l'enveloppe spectrale du signal qui est ensuite quantifiée puis codée par un codage entropique (bloc fonctionnel 43), et enfin transmise dans la trame codée s_{c}.

L'allocation dynamique des bits (bloc fonctionnel 44) se base sur une courbe de masquage par bande (bloc fonctionnel 42) calculée à partir de la version décodée et déquantifiée de l'enveloppe spectrale. Cette mesure permet d'avoir une compatibilité entre l'allocation binaire du codeur et du décodeur. Les coefficients MDCT normalisés dans chaque bande sont ensuite quantifiés (bloc fonctionnel 45) par des quantificateurs vectoriels utilisant des dictionnaires imbriqués en taille, les dictionnaires étant composés d'une union de codes à permutation de type II. Finalement, en se référant à la figure 4b, les informations sur la tonalité (codées ici sur un bit B₁) et le voisement (codées ici sur un bit B₀), ainsi que l'enveloppe spectrale eq(i) et les coefficients codés y_{q}(j) sont multiplexés (bloc 46 de la figure 4a) et transmis en trames.

Ce codeur pouvant fonctionner à plusieurs débits, on se propose de réaliser un codeur multi-débits par exemple à 16, 24 et 32 kbit/s. Dans ce schéma de codage, les blocs fonctionnels suivants peuvent être mis en commun entre les différents modes:
- Transformée MDCT (bloc 41),
- Détection de voisement (bloc fonctionnel 47 de la figure 4a) et détection de tonalité (bloc fonctionnel 48 de la figure 4a),
- Calcul, quantification et codage entropique de l'enveloppe spectrale (bloc 43),
- Calcul d'une courbe de masquage, coefficient par coefficient, et d'une courbe de masquage par bande (bloc 42).

Ces différents blocs constituent 61,5% de la complexité du traitement dans le processus de codage. Leur factorisation est donc d'un intérêt important pour réduire cette complexité lors de la génération de plusieurs flux binaires correspondants à des débits différents.

Les résultats de ces blocs fonctionnels permettent déjà d'obtenir une première partie commune à tous les flux binaires de sortie qui contient les bits d'information sur le voisement, la tonalité et l'enveloppe spectrale codée.

Dans une première variante de cet exemple de réalisation, il est possible de réaliser les opérations d'allocation des bits et de quantification pour chacun des flux binaires de sortie correspondant à chacun des débits binaires considérés. Ces deux opérations sont effectuées exactement de la même manière qu'habituellement dans un codeur TDAC.

Dans une seconde variante plus avancée telle qu'illustrée sur la figure 5, on peut mettre en oeuvre des techniques de transcodage *"intelligent*" (comme décrit dans le document publié US-2001/027393 cité ci-avant) pour réduire davantage la complexité et mutualiser certaines opérations, notamment :
- l'allocation de bits (bloc fonctionnel 44),
- et aussi la quantification des coefficients (blocs fonctionnels 45_i), comme on le verra ci-après.

Sur la figure 5, les blocs fonctionnels mis en partage entre les codeurs (ou "*mutualisés*") portent la même référence que ceux d'un seul codeur TDAC tel que représenté sur la figure 4a. II s'agit des blocs 41, 42, 47, 48, 43 et 44. En particulier, le bloc 44 d'allocation des bits est utilisé en plusieurs passes, et le nombre de bits alloués est ajusté pour la transquantification qu'effectue chaque codeur (blocs 45_1, ... , 45_(K-2), 45_(K-1)), comme on le verra ci-après. On remarque en outre que ces transquantifications utilisent les résultats obtenus par le bloc fonctionnel 45_0 de quantification pour un codeur choisi, d'indice 0 (le codeur de débit le plus faible dans l'exemple décrit). Finalement, les seuls blocs fonctionnels des codeurs qui agissent sans interaction réelle sont les blocs de multiplexage 46_0, 46_1,..., 46_(K-2), 46_(K-1), bien qu'ils utilisent tous les mêmes informations de voisement et de tonalité, ainsi que la même enveloppe spectrale codée. A ce titre, on indique simplement qu'une mutualisation partielle du multiplexage peut être menée, là encore.

Pour les deux blocs fonctionnels d'allocation de bits et de quantification, la stratégie employée consiste à exploiter les résultats des deux blocs fonctionnels d'allocation des bits et de quantification réalisés pour le flux binaire (0), au débit le plus bas *D*₀, pour accélérer les opérations des deux blocs fonctionnels correspondants pour les *K-1* autres flux binaire (k) (1 ≤ *k* < *K*). On peut aussi considérer le schéma de codage multi-débits qui utilise un bloc fonctionnel d'allocation de bits par flux binaire (sans factorisation prévue pour ce bloc) mais mutualise une partie des opérations de quantification ensuite.

Les techniques de codage multiple présentées ci-après se basent avantageusement sur un transcodage intelligent utilisé pour la réduction du débit binaire de flux audio codé, généralement situé dans un noeud du réseau.

Dans la suite, les flux binaires *k* , 0 ≤ *k* < *K*, sont classés suivant un ordre croissant de débits (*D₀*< *D₁* <... < *D_{K-1}*)*.* Ainsi, le flux binaire 0 correspond au débit binaire le plus bas.

### * Allocation de bits

L'allocation de bits dans le codeur TDAC se réalise en deux phases. D'abord un premier calcul du nombre de bits à allouer à chaque bande est effectué de préférence suivant la formule suivante : ${b}_{opt} \left(i\right) = \frac{1}{2} ⁢ {log}_{2} \left[\frac{{e}_{q}^{2} \left(i\right)}{{S}_{b} \left(j\right)}\right] + C , 0 \leq i \leq M - 1 ,$ où $C = \frac{B}{M} - \frac{1}{2 ⁢ M} {\sum }_{l = 0}^{M - 1} {log}_{2} \left[{e}_{q}^{2}\left(l\right)/{S}_{b}\left(l\right)\right]$ est une constante,
*B* est le nombre total de bits disponibles,
*M* est le nombre de bandes,
*e_{q}*(*i*) est la valeur décodée et déquantifiée de l'enveloppe spectrale sur la bande *i*,
*et S_{b}*(*i*) est le seuil de masquage pour cette bande.

Chacune des valeurs obtenues est arrondie à l'entier naturel le plus proche. Si le débit total alloué n'est pas exactement égal à celui disponible, une seconde phase est utilisée pour réaliser le réajustement. Cette étape se fait préférentiellement par une succession d'opérations itératives basées sur un critère perceptuel qui ajoute ou retire des bits aux bandes.

Ainsi, si le nombre total de bits distribués est inférieur à celui disponible, l'ajout de bits se fait aux bandes où l'amélioration perceptuelle est la plus importante. Cette amélioration perceptuelle est mesurée par la variation du rapport bruit à masque entre l'allocation initiale et finale des bandes. Le débit est augmenté pour la bande où cette variation est la plus grande. Dans le cas contraire où le nombre total de bits distribués est supérieur à celui disponible, l'extraction de bits sur les bandes se fait de manière duale à cette dernière procédure.

Dans le schéma de codage multi-débits correspondant au codeur TDAC, il est possible de factoriser certaines opérations pour l'allocation de bits. Ainsi, la première phase de détermination par la formule ci-avant peut se faire une seule fois en se basant sur le débit binaire *D*₀ le plus bas. La phase de réajustement en ajoutant des bits peut se faire ensuite de manière continue. Une fois que le nombre total de bit distribué atteint le nombre correspondant à un débit binaire d'un flux binaire k, k=1,2...,K-1, la distribution courante est considérée comme celle qui est utilisée pour la quantification des vecteurs de coefficients normalisés par bande de ce flux binaire.

### * Quantification des coefficients

Pour ce qui concerne la quantification des coefficients, le codeur TDAC utilise une quantification vectorielle utilisant des dictionnaires imbriqués en taille, les dictionnaires étant composés d'une union de codes à permutation de type II. Ce type de quantification s'applique sur chacun des vecteurs des coefficients MDCT sur une bande. Un tel vecteur est normalisé au préalable en utilisant la valeur déquantifiée de l'enveloppe spectrale sur cette bande. On note :
- *C*(*bᵢ,dᵢ*) le dictionnaire correspondant au nombre de bits *bᵢ* et à la dimension *dᵢ*,
- *N*(*bᵢ,dᵢ*) le nombre d'éléments dans ce dictionnaire,
- *CL*(*bᵢ,dᵢ*) l'ensemble de ses leaders, et
- *NL*(*bᵢ, dᵢ*) le nombre de leaders.

Le résultat de quantification pour chaque bande i de la trame est un mot de code *mᵢ* transmis dans le flux binaire. II représente l'index du vecteur quantifié dans le dictionnaire et calculé à partir des informations suivantes :
- le numéro *Lᵢ*, dans l'ensemble *CL*(*bᵢ,dᵢ*) des leaders du dictionnaire *C*(*bᵢ,dᵢ*), du vecteur leader quantifié *Ỹ*_{q}(*i*) plus proche voisin d'un leader courant *Ỹ*(*i*),
- le rang *rᵢ* de *Y_{q}*(*i*) dans la classe du leader *Ỹ_{q}*(*i*),
- et la combinaison de signes *sign_{q}*(*i*) à appliquer à *Y_{q}*(*i*) (ou à *Ỹ_{q}*(*i*))*,* où l'on précise les notations suivantes :
- *Y*(*i*) est le vecteur des valeurs absolues des coefficients normalisés de la bande i,
- *sign*(*i*) est le vecteur des signes des coefficients normalisés de la bande i,
- *Ỹ*(*i*) est le vecteur leader du vecteur *Y*(*i*) précité, obtenu par ordonnancement décroissant de ses composantes (la permutation correspondante est notée *perm*(*i*)),
- et *Y_{q}*(*i*) est le vecteur quantifié de *Y*(*i*) (ou "*le plus proche voisin*" de *Y*(*i*) dans le dictionnaire *C*(*bᵢ,dᵢ*)).

Dans la suite, la notation α^{(*k*)}, avec un exposant *k*, indique le paramètre utilisé dans le traitement effectué pour obtenir le flux binaire du codeur k. Les paramètres sans cet exposant étant calculés une seule fois pour toutes pour le flux binaire 0. Ils sont indépendants du débit (ou du mode) considéré.

La propriété "*d'imbrication*" des dictionnaires précitée s'exprime selon la relation : $C \left({b}_{i}^{\left(0\right)}, {d}_{i}\right) ⊆ … ⊆ C ⁢ \left({b}_{i}^{\left(k-1\right)}, {d}_{i}\right) ⊆ C \left({b}_{i}^{\left(k\right)}, {d}_{i}\right) … ⊆ C ⁢ \left({b}_{i}^{\left(K-1\right)}, {d}_{i}\right)$
avec aussi: $CL \left({b}_{i}^{\left(0\right)}, {d}_{i}\right) ⊆ … ⊆ CL ⁢ \left({b}_{i}^{\left(k-1\right)}, {d}_{i}\right) ⊆ CL \left({b}_{i}^{\left(k\right)}, {d}_{i}\right) … ⊆ CL ⁢ \left({b}_{i}^{\left(K-1\right)}, {d}_{i}\right)$

On note $CL \left({b}_{i}^{\left(k\right)}, {d}_{i}\right) \ CL ⁢ \left({b}_{i}^{\left(k-1\right)}, {d}_{i}\right)$ le complémentaire de $CL ⁢ \left({b}_{i}^{\left(k-1\right)}, {d}_{i}\right)$ dans $CL \left({b}_{i}^{\left(k\right)}, {d}_{i}\right) .$ Son cardinal est égal à $NL \left({b}_{i}^{\left(k\right)}, {d}_{i}\right) - NL ⁢ \left({b}_{i}^{\left(k-1\right)}, {d}_{i}\right) .$

L'obtention des mots de code ${m}_{i}^{\left(k\right)}$ (avec 0 ≤ *k* < *K*), résultats de la quantification du vecteur des coefficients de la bande i pour chacun des flux binaires k, se fait comme suit.
- Pour le flux binaire *k* = 0, l'opération de quantification se fait de manière classique comme habituellement dans le codeur TDAC. Elle permet d'obtenir les paramètres, *sign_{q}*⁽⁰⁾(*i*), ${L}_{i}^{\left(0\right)}$ et *rᵢ*⁽⁰⁾ qui permettent de construire le mot de code ${m}_{i}^{\left(0\right)} .$ On détermine d'ailleurs dans cette même étape les vecteurs *Ỹ*(*i*) et *sign*(*i*). Ils sont stockés en mémoire, ainsi que la permutation correspondante *perm*(*i*), pour être utilisés, le cas échéant, dans les étapes suivantes relatives aux autres flux binaires.
- Pour les flux binaires 1 ≤ *k* < *K*, on procède de manière incrémentale, de *k* = 1 jusqu'à *k* = *K* -1, en utilisant préférentiellement les étapes suivantes :
   Si $\left({b}_{i}^{\left(k\right)}={b}_{i}^{\left(k-1\right)}\right)$ alors :
      1. le mot de code, sur la bande i, de la trame du flux binaire k est le même que celui de la trame du flux binaire (*k*-1) : $et {m}_{i}^{\left(k\right)} = {m}_{i}^{\left(k-1\right)}$
   Sinon, i.e. $\left({b}_{i}^{\left(k\right)}>{b}_{i}^{\left(k-1\right)}\right)$:
      2. On recherche parmi les $\left(NL\left({b}_{i}^{\left(k\right)}, {d}_{i}\right)-NL⁢\left({b}_{i}^{\left(k-1\right)}, {d}_{i}\right)\right)$ leaders de $CL \left({b}_{i}^{\left(k\right)}, {d}_{i}\right) \ CL ⁢ \left({b}_{i}^{\left(k-1\right)}, {d}_{i}\right)$ le plus proche voisin de *Ỹ*(*i*),
      3. Avec le résultat de l'étape 2 et connaissant le plus proche voisin de *Ỹ*(*i*) dans $CL ⁢ \left({b}_{i}^{\left(k-1\right)}, {d}_{i}\right) ,$ on teste si le plus proche voisin de *Ỹ*(*i*) dans $CL \left({b}_{i}^{\left(k\right)}, {d}_{i}\right)$ est dans $CL ⁢ \left({b}_{i}^{\left(k-1\right)}, {d}_{i}\right)$ (cas "Flag=0" ci-après) ou $CL \left({b}_{i}^{\left(k\right)}, {d}_{i}\right) \ CL ⁢ \left({b}_{i}^{\left(k-1\right)}, {d}_{i}\right)$ (cas "Flag=1" ci-après),
      4. Si Flag=0 ((le leader le plus proche de *Ỹ*(*i*) dans $CL ⁢ \left({b}_{i}^{\left(k-1\right)}, {d}_{i}\right)$ est aussi son plus proche voisin dans $CL \left({b}_{i}^{\left(k\right)}, {d}_{i}\right) )$ alors : ${m}_{i}^{\left(k\right)} = {m}_{i}^{\left(k-1\right)}$
         Si Flag=1 (le leader le plus proche de *Ỹ*(*i*) dans $CL \left({b}_{i}^{\left(k\right)}, {d}_{i}\right) \ CL ⁢ \left({b}_{i}^{\left(k-1\right)}, {d}_{i}\right)$ trouvé à l'étape 2 est aussi son plus proche voisin dans $CL \left({b}_{i}^{\left(k\right)}, {d}_{i}\right) ) ,$ soit ${L}_{i}^{\left(k\right)}$ son numéro (avec ${L}_{i}^{\left(k\right)} \geq NL ⁢ \left({b}_{i}^{\left(k-1\right)}, {d}_{i}\right) ) ,$ alors on effectue les étapes ci-après :
         a. Recherche du rang *rᵢ*^{(*k*)} de *Y_{q}*^{(*k*)}(*i*) (nouveau vecteur quantifié de *Y*(*i*) dans la classe du leader *Ỹ_{q}*^{(*k*)}(*i*)) par exemple par l'algorithme de Schalkwijk en utilisant *perm*(*i*),
         b. Détermination de ${sign}_{q}^{\left(k\right)} \left(i\right)$ en utilisant *sign*(*i*) et perm(i),
         c. Détermination du mot de code ${m}_{i}^{\left(k\right) .}$ à partir de ${L}_{i}^{\left(k\right)} ,$ *rᵢ*^{(*k*)} et ${sign}_{q}^{\left(k\right)} \left(i\right) .$

### * Deuxième exemple de réalisation : application à un codeur par transformée de type MPEG-1 Layer I&II

Le codeur MPEG-1 Layer I&II, présenté à la figure 6a, utilise un banc de filtres à 32 sous-bandes uniformes (bloc 61 de la figure 6a) pour réaliser la transformation temps/fréquence du signal audio d'entrée s_{0.} Les échantillons de sortie de chaque sous-bande sont regroupés, puis normalisés par un facteur d'échelle commun (déterminé par le bloc fonctionnel 67) avant d'être quantifiés (bloc 62). Le nombre de niveaux du quantificateur scalaire uniforme utilisé pour chaque sous-bande résulte d'une procédure d'allocation dynamique des bits (réalisée par le bloc 63). Cette procédure utilise un modèle psychoacoustique (bloc 64) pour déterminer la répartition des bits qui rend le bruit de quantification le moins perceptible possible. Les modèles d'audition proposés dans la norme se basent sur l'estimation du spectre obtenu par une transformée de Fourier rapide (FFT) du signal temporel d'entrée (réalisée par le bloc 65). En se référant à la figure 6b, la trame s_{c}, multiplexée par le bloc 66 de la figure 6a et qui est finalement transmise, contient, après un champ d'entête H_{D}, l'ensemble des échantillons des sous-bandes quantifiés E_{SB}, qui représentent l'information principale, et une information complémentaire utilisée pour l'opération de décodage constituée par les facteurs d'échelle F_{E} et l'allocation de bits Aᵢ.

A partir de ce schéma de codage, la construction d'un codeur multi-débits, dans une application de l'invention, peut être réalisée en mettant en commun les blocs fonctionnels suivants, en se référant à la figure 7 :
- Banc de filtres d'analyse 61
- Détermination des facteurs d'échelle 67
- Calcul 65 de la transformée de Fourier FFT
- Détermination des seuils de masquage suivant un modèle psychoacoustique 64.

Les deux blocs 64 et 65 fournissent déjà les rapports signal à masque (flèches SMR des figures 6a et 7), utilisés pour la procédure d'allocation de bits (bloc 70 de la figure 7).

Dans cet exemple de réalisation tel que représenté sur la figure 7, il est possible de tirer profit de la procédure utilisée pour l'allocation de bits pour la mettre aussi en commun, mais en ajoutant toutefois quelques modifications à l'allocation (bloc 70 d'allocation des bits de la figure 7). Seul le bloc fonctionnel de quantification 62_0 à 62_(K-1) est donc spécifique à chaque flux binaire correspondant à un débit *Dₖ*, 0 ≤ *k* ≤ *K -*1*.* Il en va de même pour le bloc de multiplexage 66_0 à 66_(K-1).

### * Allocation des bits

Dans le codeur MPEG-1 Layer I&II, l'allocation se fait préférentiellement par une succession d'étapes itératives comme suit.
*Etape 0 :* Initialisation à zéro du nombres de bits *bᵢ* de chacune des sous-bandes i, 0 ≤ *i* < *M.*
*Etape 1 :* Mise à jour de la fonction de distorsion *NMR*(*i*) (appelée "*rapport bruit à masque*", de l'anglais "*Noise to Mask Ratio*") sur chacune des sous-bandes : $NMR \left(i\right) = SMR \left(i\right) - SNR \left({b}_{i}\right) ,$
   où *SNR*(*bᵢ*) est le rapport signal à bruit correspondant au quantificateur ayant un nombre de bits *bᵢ*,
   et *SMR*(*i*) le rapport signal à masque fourni par le modèle psychoacoustique.
*Etape 2 :* Incrémentation du nombre de bits *b*_{*i*₀} de la sous-bande *i*₀ où cette distorsion est maximale: ${b}_{{i}_{0}} = {b}_{{i}_{0}} + ε , {i}_{0} = arg {max}_{i} \left[NMR\left(i\right)\right]$
   où ε est une valeur entière positive dépendant de la bande, en général prise égale à 1.

Les étapes 1 et 2 sont répétées de manière itérative jusqu'à ce que le nombre total de bits disponibles, correspondant au débit de fonctionnement, soit distribué. Le résultat est alors un vecteur de distribution de bits (*b*₀*,b*₁*,...,b*_{*M*-1})*.*

Dans le schéma de codage multi-débits, ces étapes sont mises en commun avec quelques autres modifications, notamment :
- le bloc fonctionnel ayant pour sortie K vecteurs de distributions de bits $\left({b}_{0}^{\left(k\right)}, {b}_{1}^{\left(k\right)}, …, {b}_{M - 1}^{\left(k\right)}\right)$ (avec 0 ≤ *k* ≤ *K* -1), un vecteur $\left({b}_{0}^{\left(k\right)}, {b}_{1}^{\left(k\right)}, …, {b}_{M - 1}^{\left(k\right)}\right)$ est obtenu lorsque le nombre total de bits disponibles correspondant au débit binaire *Dₖ* du flux binaire k est distribué, à l'itération des étapes 1 et 2.
- L'arrêt de l'itération des étapes 1 et 2 se fait lorsque le nombre total de bits disponibles correspondant au débit binaire le plus élevé *D*_{*K*-1} est totalement distribué (on rappelle que les flux binaires sont ordonnés suivant un ordre croissant de débits).

On notera que les vecteurs de distribution de bits sont obtenus successivement à partir de *k* = 0 jusqu'à *k* = *K*-1*.* Les K sorties de ce bloc d'allocation de bits alimentent alors les blocs de quantification pour chacun des flux binaires au débit donné.

### * Troisième exemple de réalisation : application à un codeur de type CELP

Le dernier exemple de réalisation concerne le codage de la parole multi-modes à décision a posteriori à partir du codeur 3GPP NB-AMR (pour "*Narrow-Band Adaptive Multi-Rate*") qui est un codeur de parole en bande téléphonique multi-débits adaptatif, selon une norme 3GPP. Ce codeur qui appartient à la famille bien connue des codeurs CELP dont le principe a été décrit brièvement plus haut, comporte huit modes (ou débits) allant de 12,2 kbit/s à 4,75 kbit/s, tous basés sur la technique ACELP (pour "*Algebraic Code Excited Linear Prediction*"). La figure 8 donne le schéma de codage en blocs fonctionnels de ce codeur. Cette structure a été exploitée afin de réaliser un codeur multi-modes à décision a posteriori, basé sur 4 modes du codeur NB-AMR (7,4; 6,7; 5,9; 5,15).

Dans une première variante, seule la mutualisation des blocs fonctionnels identiques est exploitée (les résultats des quatre codages sont alors identiques à ceux des quatre codages en parallèle).

Dans une deuxième variante, la complexité est encore plus réduite. Les calculs de blocs fonctionnels non identiques pour certains modes sont accélérés en exploitant ceux d'un autre mode ou d'un module de traitement commun, comme on le verra ci-après. Les résultats des quatre codages ainsi mutualisés sont alors différents de ceux des quatre codages en parallèle.

Dans une autre variante encore, les blocs fonctionnels de ces quatre modes sont utilisés pour un codage multi-modes en treillis, comme on l'a vu ci-avant en référence à la figure 1d.

On rappelle brièvement ci-après les quatre modes (7,4; 6,7; 5,9; 5,15) du codeur 3GPP NB-AMR.

Le codeur 3GPP NB-AMR travaille sur un signal de parole limité en bande à 3,4 kHz et échantillonné à 8 kHz découpé en trames de 20 ms (160 échantillons). Chaque trame comporte 4 sous-trames de 5 ms (40 échantillons) regroupées 2 par 2 dans des "*super sous-trames*" de 10 ms (80 échantillons). Pour tous les modes, les mêmes types de paramètres sont extraits du signal mais avec des variantes de modélisation et/ou de quantification de ces paramètres. Dans le codeur NB-AMR, cinq types de paramètres sont à analyser et à coder. Les paramètres LSP (pour "*Line Spectral Pairs*") sont traités une fois par trame pour tous les modes, sauf pour le mode 12,2 (donc une fois par super sous-trame). Les autres paramètres (notamment le retard LTP, le gain de l'excitation adaptative, l'excitation fixe, le gain de l'excitation fixe) sont traités une fois par sous-trame.

Les quatre modes considérés ici (7,4; 6,7; 5,9; 5,15) se distinguent essentiellement par les quantifications de leurs paramètres. L'allocation binaire de ces 4 modes est résumée dans le tableau 1 ci-après.

**Tableau 1: Allocation binaire des 4 modes (7,4; 6,7; 5,9; 5,15) du codeur 3GPP NB-AMR**

| Mode (kbit/s) | 7,4 | 6,7 | 5,9 | 5,15 |
|---|---|---|---|---|
| LSP | 26=(8+9+9) | 26=(8+9+9) | 26=(8+9+9) | 23=(8+8+7) |
| Retards LTP | 8 / 5 / 8 / 5 | 8 / 4 / 8 /4 | 8 / 4 / 8 / 4 | 8 / 4 / 4 / 4 |
| Excitation fixe | 17/17/ 17/17 | 14/14/ 14/14 | 11/11/ 11/11 | 9 / 9 / 9 / 9 |
| Gains des excitations fixe et adaptative | 7 / 7 / / 7 / 7 | 7- / 7 / 7 / 7 | 6 / 6 / 6 / 6 | 6 / 6 / 6 / 6 |
| Total par trame | 148 | 134 | 118 | 103 |

Ces 4 modes du codeur NB-AMR (7,4; 6,7; 5,9; 5,15) possèdent des modules identiques comme par exemple le pré-traitement, l'analyse des coefficients de prédiction linéaire, le calcul de signal pondéré. Le pré-traitement du signal est un filtrage passe-haut de fréquence de coupure 80 Hz pour supprimer les composantes continues combiné à une division par deux des signaux d'entrée pour éviter des débordements. L'analyse LPC comprend des sous-modules de fenêtrage, de calcul des autocorrélations, de mise en oeuvre de l'algorithme de Levinson-Durbin, de transformation A(z)→LSP, de calcul des paramètres LSPᵢ non quantifiées pour chaque sous-trame (i=0,...,3) par interpolation entre les LSP de la trame passée et ceux de la trame courante, et de transformation inverse (LSPᵢ→ Aᵢ(z)).

Le calcul du signal de parole pondéré réside en un filtrage par le filtre de pondération perceptuelle (Wᵢ(z)=Aᵢ(z/γ₁)/Aᵢ(z/γ₂) où Aᵢ(z) est le filtre non quantifié de la sous-trame d'indice i avec γ₁ =0,94 et γ₂=0,6).

D'autres blocs fonctionnels ne sont identiques que pour trois de ces modes (7,4; 6,7; 5,9). Par exemple, la recherche du retard LTP en boucle ouverte effectuée sur le signal pondéré une fois par super sous-trame pour ces trois modes. Pour le mode à 5,15, elle n'est effectuée en revanche qu'une fois par trame.

De même, si les quatre modes utilisent une quantification vectorielle pondérée prédictive MA (pour "Moving Average") d'ordre 1 à moyenne supprimée et par produit cartésien des paramètres LSP dans le domaine fréquentiel normalisé, la quantification des paramètres LSP du mode à 5,15 kbit/s se fait sur 23 bits, celle des trois autres modes sur 26 bits. Après transformation dans le domaine fréquentiel normalisé, la quantification vectorielle par produit cartésien (dite "*split VQ*") des paramètres LSP scinde les 10 paramètres LSP en 3 sous-vecteurs, de dimension 3, 3 et 4. Le premier sous-vecteur composé des 3 premiers LSP est quantifié sur 8 bits par le même dictionnaire pour les quatre modes. Le deuxième sous-vecteur composé des 3 LSP suivants est quantifié pour les 3 modes haut débit par un dictionnaire de taille 512 (9 bits) et pour le mode à 5,15 par la moitié de ce dictionnaire (un vecteur sur 2). Le troisième et dernier sous-vecteur composé des 4 derniers LSP est quantifié pour les 3 modes haut débit par un dictionnaire de taille 512 (9 bits) et pour le mode de plus faible débit par un dictionnaire de taille 128 (7 bits). La transformation dans le domaine fréquentiel normalisé, le calcul des poids du critère d'erreur quadratique et la prédiction MA (pour "*Moving Average*") du résidu LSP à quantifier sont identiques pour les 4 modes. Les trois modes haut débit utilisant les même dictionnaires pour quantifier les LSP, ils peuvent partager, en plus du même module de quantification vectorielle, la transformation inverse (pour revenir du domaine fréquentiel normalisé vers le domaine en cosinus), ainsi que le calcul des LSP^{Q}ᵢ quantifiées pour chaque sous-trame (i=0,...,3) par interpolation entre les LSP quantifiés de la trame passée et ceux de la trame courante, et enfin la transformation inverse LSP^{Q}ᵢ → A^{Q}ᵢ(z).

Les recherches en boucle fermée des excitations adaptative et fixe sont faites séquentiellement et nécessitent au préalable le calcul de la réponse impulsionnelle du filtre de synthèse pondéré, puis de signaux-cible. La réponse impulsionnelle du filtre de synthèse pondéré (Aᵢ(z/γ₁)/[A^{Q}ᵢ(z)Aᵢ(z/γ₂)]) est identique pour les 3 modes haut débit (7,4; 6,7; 5,9). Pour chaque sous-trame, le calcul du signal-cible pour l'excitation adaptative dépend du signal pondéré (indépendamment du mode); du filtre quantifié A^{Q}ᵢ(z) (identique pour 3 des modes) et du passé de la sous-trame (différent pour chaque sous-trame autre que la première sous-trame). Pour chaque sous-trame, le signal-cible pour l'excitation fixe est obtenu en retirant au signal-cible précédent la contribution de l'excitation adaptative filtrée de cette sous-trame (qui est différente d'un mode à l'autre sauf pour la première sous-trame des 3 premiers modes).

Trois dictionnaires adaptatifs sont utilisés. Le premier dictionnaire, pour les sous-trames paires (i=0 et 2) des modes (7,4; 6,7; 5,9) et pour la première sous-trame du mode à 5,15, comporte 256 retards absolus fractionnaires, de résolution 1/3 dans l'intervalle [19 + 1/3,84 + 2/3] et de résolution entière dans l'intervalle [85,143]. La recherche dans ce dictionnaire de retards absolus est focalisée autour du retard trouvé en boucle ouverte (intervalle de ±5 pour le mode à 5,15, de ±3 pour les autres modes). Pour la première sous-trame des modes (7,4; 6,7; 5,9), le signal-cible et le retard en boucle ouverte étant identique, le résultat de cette recherche en boucle fermée l'est aussi. Les deux autres dictionnaires sont de type différentiel et permettent de coder la différence entre le retard courant et le retard entier Tᵢ₋₁ le plus proche du retard fractionnaire de la sous-trame précédente. Le premier dictionnaire différentiel sur 5 bits, utilisé pour les sous-trames impaires du mode à 7,4, est de résolution 1/3 autour du retard entier Tᵢ₋₁ dans l'intervalle [Tᵢ₋₁-5 +2/3, Tᵢ₋₁+4 +2/3]. Le deuxième dictionnaire différentiel sur 4 bits, inclus dans le premier, est utilisé pour les sous-trames impaires des modes à 6,7 et 5,9 ainsi que pour les trois dernières sous-trames du mode à 5,15. Ce deuxième dictionnaire est de résolution entière autour du retard entier Tᵢ₋₁ dans l'intervalle [Tᵢ₋₁-5, Tᵢ₋₁+4] plus une résolution de 1/3 dans l'intervalle [Tᵢ₋₁-1 + 2/3, Tᵢ₋₁ + 2/3].

Les dictionnaires fixes appartiennent à la famille bien connue des dictionnaires ACELP. La structure d'un répertoire ACELP est basée sur le concept ISPP (pour "*Interleaved Single-Pulse Permutation*") qui consiste à diviser l'ensemble des L positions en K pistes entrelacées, chacune des N impulsions étant localisée dans certaines pistes prédéfinies. Les 4 modes (7,4; 6,7; 5,9; 5,15) utilisent la même découpe des 40 échantillons d'une sous-trame en 5 pistes de longueur 8 entrelacées, comme le montre le tableau 2a. Le tableau 2b montre, quant à lui, pour les 3 modes (7,4; 6,7; 5,9) le débit du dictionnaire, le nombre d'impulsions et leur répartition dans les pistes. La répartition des 2 impulsions du dictionnaire ACELP à 9 bits du mode à 5,15 est encore plus contrainte.

**Tableau 2a: Découpe en pistes entrelacées des 40 positions d'une sous-trame du codeur 3GPP NB-AMR**

| Piste | Positions |
|---|---|
| P₀ | 0, 5, 10, 15, 20, 25, 30, 35 |
| P₁ | 1, 6, 11, 16, 21, 26, 31, 36 |
| P₂ | 2, 7, 12, 17, 22, 27, 32, 37 |
| P₃ | 3, 8, 13, 18, 23, 28, 33, 38 |
| P₄ | 4, 9, 14, 19, 24, 29, 34, 39 |

**Tableau 2b: Répartition des impulsions dans les pistes pour les modes 7,4; 6,7; 5,9 du codeur 3GPP NB-AMR**

| Mode (kbit/s) | 7,4 | 6,7 | 5,9 |
|---|---|---|---|
| Débit du dictionnaire ACELP (positions+amplitudes) | 17 (13+4) | 14 (11+3) | 11 (9+2) |
| Nombre d'impulsions | 4 | 3 | 2 |
| Pistes potentielles pour i₀ | p₀ | p₀ | p₁, p₃ |
| Pistes potentielles pour i₁ | p₁ | p₁, p₃ | p₀, p₁, p₂, p₄ |
| Pistes potentielles pour i₂ | p₂ | p₂, p₄ | - |
| Pistes potentielles pour i₃ | p₃, p₄ | - | - |

Les gains des excitations adaptative et fixe sont quantifiés sur 7 ou 6 bits (avec une prédiction MA appliquée au gain de l'excitation fixe) par une quantification vectorielle conjointe minimisant le critère CELP.

### * Codage multi-modes à décision a posteriori n'exploitant que la mutualisation des blocs fonctionnels identiques

A partir de ce schéma de codage, la construction d'un codeur multi-modes à décision a posteriori peut être réalisée en mettant en commun les blocs fonctionnels suivants.

En se référant à la figure 8, pour les 4 modes, on effectue en commun :
- le pré-traitement (bloc 81),
- l'analyse des coefficients de prédiction linéaire (fenêtrage et calcul des autocorrélations 82, mise en oeuvre de l'algorithme de Levinson-Durbin 83, transformation A(z)→LSP 84, interpolation des LSP et transformation inverse 862),
- le calcul du signal d'entrée pondéré 87,
- la transformation des paramètres LSP dans le domaine fréquentiel normalisé, le calcul des poids du critère d'erreur quadratique pour la quantification vectorielle des LSP, la prédiction MA du résidu LSP, la quantification vectorielle des 3 premiers LSP (dans le bloc 85).

Pour tous ces blocs, leur complexité cumulée est ainsi divisée par 4. Pour les 3 modes de plus haut débit (7,4; 6,7; 5,9), on effectue :
- la quantification vectorielle des 7 derniers LSP (une fois par trame) (dans le bloc 85 de la figure 8),
- la recherche du retard LTP en boucle ouverte (2 fois par trame) (bloc 88),
- l'interpolation des LSP quantifiés (861) et la transformation inverse vers les filtres A^{Q}ᵢ (pour chaque sous-trame),
- le calcul de la réponse impulsionnelle 89 du filtre de synthèse pondéré (pour chaque sous-trame).

Pour ces blocs, les calculs ne sont plus effectués 4 fois mais 2 fois, une fois pour les 3 modes à plus haut débit et une fois pour le mode à faible débit. Leur complexité est donc divisée par 2.

On peut aussi, pour ces 3 modes de plus haut débit, mutualiser pour la première sous-trame le calcul des signaux-cible pour l'excitation fixe (bloc 91 sur la figure 8) et adaptative (bloc 90), ainsi que la recherche LTP en boucle fermée (bloc 881). II faut noter que la mutualisation de ces opérations pour la première sous-trame ne produit des résultats identiques que dans le contexte du codage multiple de type multi-modes à décision à posteriori. Dans le contexte général de codage multiple, le passé de la première sous-trame est, comme pour les 3 autres sous-trames, différent selon les débits, ces opérations conduisent généralement alors à des résultats différents.

### * Codage multi-modes à décision a posteriori avancée

Des blocs fonctionnels non identiques peuvent être accélérés en exploitant ceux d'un autre mode ou d'un module de traitement commun. Selon les contraintes de l'application (en termes de qualité et/ou de complexité), on peut utiliser différentes variantes. Quelques exemples sont décrits ci-après. Il est aussi possible de s'appuyer sur des techniques de transcodage intelligent entre codeurs CELP.

### * La quantification vectorielle du deuxième sous-vecteur de LSP

On peut, comme dans le cas du mode de réalisation pour le codeur TDAC, exploiter l'imbrication de certains dictionnaires pour accélérer les calculs. Ainsi, le dictionnaire du deuxième sous-vecteur de LSP du mode à 5,15 étant inclus dans celui des 3 autres modes, la quantification de ce sous-vecteur Y par les 4 modes peut être ainsi avantageusement combinée:
- Etape 1: Chercher son plus proche voisin Yₗ dans le plus petit dictionnaire (correspondant à la moitié du grand dictionnaire)
   ○ Yₗ quantifie Y pour le mode à 5,15
- Etape 2: Chercher le plus proche voisin Yₕ dans le complémentaire dans le grand dictionnaire (soit l'autre moitié du dictionnaire)
- Etape 3: Tester si le plus proche voisin de Y dans le dictionnaire à 9 bits est Yₗ (cas "Flag=0") ou Yₕ (cas "Flag=1")
   ○ cas "Flag=0" : Yₗ quantifie aussi Y pour les modes à 7,4; 6,7 et 5,9
   ○ sinon (cas "Flag=1"), Yₕ quantifie Y pour les modes à 7,4; 6,7 et 5,9

Cette mise en oeuvre donne un résultat identique à celui du codage multi-mode non optimisé. Si l'on désire réduire davantage la complexité de la quantification, on peut s'arrêter à l'étape 1 et prendre Yₗ comme vecteur quantifié pour les modes haut débit si ce vecteur est jugé suffisamment proche de Y. Cette simplification peut donc donner un résultat différent d'une recherche exhaustive.

### * Accélération de la recherche LTP en boucle ouverte

La recherche du retard LTP en boucle ouverte du mode à 5,15 peut exploiter les résultats de celle des autres modes. Si les deux retards en boucle ouverte trouvés sur les 2 super sous-trames sont suffisamment proches pour permettre un codage différentiel, la recherche en boucle ouverte du mode à 5,15 n'est pas effectuée. On utilise plutôt les résultats des modes supérieurs. Sinon, on peut:
- effectuer la recherche classique,
- ou focaliser la recherche en boucle ouverte sur toute la trame autour des deux retards en boucle ouverte trouvés par les modes supérieurs.

A l'inverse, on peut aussi effectuer d'abord la recherche du retard en boucle ouverte sur le mode à 5,15 et focaliser les deux recherches du retard en boucle ouverte des modes supérieurs autour de la valeur déterminée par le mode à 5,15.

Dans une troisième variante plus avancée, illustrée à la figure 1d, on se propose de réaliser un codeur multi-modes en treillis permettant plusieurs combinaisons de blocs fonctionnels, chaque bloc fonctionnel possédant au moins deux modes de fonctionnement (ou débits). On construit ce nouveau codeur à partir des quatre débits du codeur NB-AMR cités ci-avant (5,15; 5,90; 6,70; 7,40). Dans ce codeur, on distingue quatre blocs fonctionnels: le bloc LPC, le bloc LTP, le bloc excitation fixe et le bloc de gains. En se référant au tableau 1 présenté ci-avant, le tableau 3a ci-après récapitule pour chacun de ces blocs fonctionnels, son nombre de débits et ses débits.

**Tableau 3a: Nombre de débits et débits des blocs fonctionnels pour les quatre modes (5,15; 5,90; 6,70; 7,40) du codeur NB-AMR.**

| Bloc fonctionnel | Nombre de débits | Débits des blocs fonctionnels |
|---|---|---|
| LPC (LSP) | 2 | 26 et 23 |
| Retard LTP | 3 | 26, 24 et 20 |
| Excitation fixe | 4 | 68, 56, 44 et 36 |
| Gains | 2 | 28 et 24 |

On a donc P=4 blocs fonctionnels et 2 x 3 x 4 x 2 = 48 combinaisons possibles. Dans l'exemple particulier de réalisation, on choisit de ne pas considérer le haut-débit du bloc fonctionnel 2 (LTP débit 26 bits/trame). Un autre choix est possible, bien entendu.

Le codeur multi-débits ainsi obtenu possède une grande granularité en débits, avec 32 modes possibles donnés dans le tableau 3b. Toutefois, on indique que le codeur ainsi obtenu n'est pas interopérable avec le codeur NB-AMR précité. Dans le tableau 3b, les modes correspondants aux trois débits du NB-AMR (5,15; 5,90; 6,70) sont présentés en gras, l'exclusion du débit le plus élevé du bloc fonctionnel LTP éliminant le débit de 7,40.

**Tableau 3b: Débit par bloc fonctionnel et global du codeur multi-modes en treillis**

| Paramètres | LSP | Retard LTP | Excitation fixe | Gains des excitations fixe et adaptative | Total |
|---|---|---|---|---|---|
| Débit par trame | **23** | **20** | **36** | **24** | **103** |
| | 23 | 20 | 36 | 28 | 107 |
| | 23 | 20 | 44 | 24 | 111 |
| | 23 | 20 | 44 | 28 | 115 |
| | 23 | 20 | 56 | 24 | 123 |
| | 23 | 20 | 56 | 28 | 127 |
| | 23 | 20 | 68 | 24 | 135 |
| | 23 | 20 | 68 | 28 | 139 |
| | 23 | 24 | 36 | 24 | 107 |
| | 23 | 24 | 36 | 28 | 111 |
| | 23 | 24 | 44 | 24 | 115 |
| | 23 | 24 | 44 | 28 | 119 |
| | 23 | 24 | 56 | 24 | 127 |
| | 23 | 24 | 56 | 28 | 131 |
| | 23 | 24 | 68 | 24 | 139 |
| | 23 | 24 | 68 | 28 | 143 |
| | 26 | 20 | 36 | 24 | 106 |
| | 26 | 20 | 36 | 28 | 110 |
| | 26 | 20 | 44 | 24 | 114 |
| | 26 | 20 | 44 | 28 | 118 |
| | 26 | 20 | 56 | 24 | 126 |
| | 26 | 20 | 56 | 28 | 130 |
| | 26 | 20 | 68 | 24 | 138 |
| | 26 | 20 | 68 | 28 | 142 |
| | 26 | 24 | 36 | 24 | 110 |
| | 26 | 24 | 36 | 28 | 114 |
| | **26** | **24** | **44** | **24** | **118** |
| | 26 | 24 | 44 | 28 | 122 |
| | 26 | 24 | 56 | 24 | 130 |
| | 26 | 24 | 56 | 28 | 134 |
| | **26** | **24** | **68** | **24** | **142** |
| | 26 | 24 | 68 | 28 | 146 |

Ce codeur possédant 32 débits possibles, 5 bits sont nécessaires pour identifier le mode utilisé. Comme dans la variante précédente, la mutualisation de blocs fonctionnels est exploitée. On applique des stratégies de codage différentes pour les différents blocs fonctionnels.
Par exemple, pour le bloc fonctionnel 1 comprenant la quantification des LSP, on privilégie le bas débit comme mentionné ci-avant de la manière suivante :
- Le premier sous-vecteur composé des 3 premiers LSP est quantifié sur 8 bits par le même dictionnaire pour les deux débits associés à ce bloc fonctionnel,
- Le deuxième sous-vecteur composé des 3 LSP suivants est quantifié sur 8 bits par le dictionnaire du plus petit débit. Ce dictionnaire correspondant à la moitié du dictionnaire de plus haut débit, on n'effectue la recherche dans l'autre moitié du dictionnaire que si la distance entre les 3 LSP et l'élément choisi dans le dictionnaire dépasse un certain seuil.
- Le troisième et dernier sous-vecteur composé des 4 derniers LSP est quantifié par un dictionnaire de taille 512 (9 bits) et par un dictionnaire de taille 128 (7 bits).

Par contre, comme mentionné ci-avant dans la deuxième variante (correspondant au codage multi-modes à décision a posteriori avancée), on choisit de privilégier le haut-débit pour le bloc fonctionnel 2 (retard LTP). Dans le codeur NB-AMR, la recherche du retard LTP en boucle ouverte est effectuée deux fois par trame pour le retard LTP de 24 bits et elle est effectuée une seule fois par trame pour celui de 20 bits. Pour ce bloc fonctionnel, on souhaite favoriser le haut débit. Donc, le calcul du retard LTP en boucle ouverte est réalisé de la manière suivante:
- On calcule deux retards en boucle ouverte sur les 2 super sous-trames. S'ils sont suffisamment proches pour permettre un codage différentiel; la recherche en boucle ouverte sur la trame entière n'est pas effectuée. On utilise plutôt les résultats des deux super sous-trames.
- Sinon, on effectue une recherche en boucle ouverte sur toute la trame en la focalisant autour des deux retards en boucle ouverte trouvés précédemment. Une variante réduisant la complexité retient uniquement le retard en boucle ouverte de ia première.

Après certains blocs fonctionnels, il est possible de réaliser une sélection partielle permettant de réduire le nombre de combinaisons à explorer. Par exemple, après le bloc fonctionnel 1 (LPC), on peut éliminer les combinaisons avec 26 bits pour ce bloc si la performance du débit de 23 bits est suffisamment proche ou inversement éliminer le mode à 23 bits si sa performance est trop dégradée par rapport au mode à 26 bits.

Ainsi, la présente invention permet de fournir une solution efficace au problème de la complexité des codages multiples, par la mutualisation et l'accélération des calculs mis en oeuvre par les différents codeurs. Les structures de codage peuvent donc être représentées à l'aide de blocs fonctionnels décrivant les différentes opérations effectuées au cours d'un traitement. Les blocs fonctionnels des différents codages mis en oeuvre dans un codage multiple possèdent des relations fortes qui sont exploitées au sens de la présente invention. Ces relations sont particulièrement fortes lorsque les différents codages correspondent à différents modes d'une même structure.

On indique enfin que la présente invention est flexible du point de vue de la complexité. II est possible en effet de décider a priori la complexité maximum du codage multiple et d'adapter le nombre de codeurs explorés en fonction de cette complexité.

## Revendications

1. Procédé de codage multiple en compression, dans lequel un signal d'entrée est destiné à alimenter en parallèle au moins un premier codeur et un deuxième codeur, chacun des premier et deuxième codeurs comportant une succession de blocs fonctionnels, en vue d'un codage en compression dudit signal d'entrée par chacun des premier et deuxième codeurs,
au moins une partie desdits blocs fonctionnels opérant des calculs pour délivrer des paramètres respectifs servant au codage dudit signal d'entrée par chaque codeur,
les premier et deuxième codeurs comportant respectivement au moins un premier et un deuxième bloc fonctionnel agencés pour effectuer des opérations communes,
**caractérisé en ce que:**
- on opère, dans une même étape et dans un seul bloc, des calculs pour délivrer un même jeu de paramètres au premier bloc et au deuxième bloc, et
- dans le cas où le premier et/ou le deuxième codeur fonctionne à un débit différent dudit seul bloc, on adapte ledit jeu de paramètres au débit du premier et/ou deuxième codeur pour être utilisé par le premier et/ou deuxième bloc, respectivement.

2. Procédé selon la revendication 1, **caractérisé en ce que** ledit un seul bloc est constitué par un ou plusieurs blocs de l'un des premier et deuxième codeurs.

3. Procédé selon la revendication 1, **caractérisé en ce qu'**il comporte les étapes préparatoires ci-après:
a) identifier les blocs fonctionnels formant chaque codeur, ainsi qu'une ou plusieurs fonctions réalisées par chaque bloc,
b) repérer, parmi lesdites fonctions, des fonctions qui sont communes d'un codeur à l'autre, et
c) exécuter lesdites fonctions communes, une fois pour toutes, pour une partie au moins de tous les codeurs, au sein d'au moins un même module de calcul.

4. Procédé selon la revendication 3, **caractérisé en ce que,** pour chaque fonction exécutée à l'étape c), on utilise au moins un bloc fonctionnel d'un codeur choisi parmi ladite pluralité de codeurs, et **en ce que** le bloc dudit codeur choisi est agencé pour délivrer des résultats partiels aux autres codeurs, pour un codage efficace, auprès desdits autres codeurs, vérifiant un critère optimal entre la complexité et la qualité du codage.

5. Procédé selon la revendication 4, dans lequel les codeurs sont susceptibles d'opérer à des débits respectifs différents, **caractérisé en ce que** le codeur choisi est le codeur de débit le plus faible, et **en ce que** les résultats obtenus, suite à l'exécution de la fonction à l'étape c) avec des paramètres propres au codeur choisi, sont adaptés aux débits d'une partie au moins des autres codeurs par une recherche focalisée de paramètres pour une partie au moins de tous les autres modes, jusqu'au codeur de débit le plus élevé.

6. Procédé selon la revendication 4, dans lequel les codeurs sont susceptibles d'opérer à des débits respectifs différents, **caractérisé en ce que** le codeur choisi est le codeur de débit le plus élevé, et **en ce que** les résultats obtenus, suite à l'exécution de la fonction à l'étape c) avec des paramètres propres au codeur choisi, sont adaptés aux débits d'une partie au moins des autres codeurs par une recherche focalisée de paramètres pour une partie au moins de tous les autres modes, jusqu'au codeur de débit le plus faible.

7. Procédé selon la revendication 5, prise en combinaison avec la revendication 6, **caractérisé en ce que,** pour un débit donné, on utilise le bloc fonctionnel d'un codeur opérant audit débit donné, en tant que module de calcul, et on adapte progressivement au moins une partie des paramètres propres à ce codeur:
- jusqu'au codeur de débit le plus élevé, par recherche focalisée, et
- jusqu'au codeur de débit le plus faible, par recherche focalisée.

8. Procédé selon la revendication 2, dans lequel les blocs fonctionnels des différents codeurs sont agencés en treillis, avec plusieurs chemins possibles dans le treillis, **caractérisé en ce que** chaque chemin du treillis est défini par une combinaison de modes de fonctionnement des blocs fonctionnels, chaque bloc fonctionnel alimentant plusieurs variantes possibles du bloc fonctionnel suivant.

9. Procédé selon la revendication 8, **caractérisée en ce que** l'on prévoit un module de sélection partielle, après chaque étape de codage menée par un ou plusieurs blocs fonctionnels, capable de sélectionner les résultats fournis par un ou plusieurs de ces blocs fonctionnels, pour des étapes suivantes de codage.

10. Procédé selon la revendication 8, dans lequel les blocs fonctionnels sont susceptibles d'opérer à des débits respectifs différents et en utilisant des paramètres respectifs propres auxdits débits, **caractérisé en ce que,** pour un bloc fonctionnel donné, le chemin du treillis choisi est celui traversant le bloc fonctionnel de débit le plus faible, et **en ce que** les résultats obtenus dudit bloc fonctionnel de débit le plus faible sont adaptés aux débits d'une partie au moins des autres blocs fonctionnels par une recherche focalisée de paramètres pour une partie au moins de tous les autres blocs fonctionnels, jusqu'au bloc fonctionnel de débit le plus élevé.

11. Procédé selon la revendication 8, dans lequel les blocs fonctionnels sont susceptibles d'opérer à des débits respectifs différents et en utilisant des paramètres respectifs propres auxdits débits, **caractérisé en ce que,** pour un bloc fonctionnel donné, le chemin du treillis choisi est celui traversant le bloc fonctionnel de débit le plus élevé, et **en ce que** les résultats obtenus dudit bloc fonctionnel de débit le plus élevé sont adaptés aux débits d'une partie au moins des autres blocs fonctionnels par une recherche focalisée de paramètres pour une partie au moins de tous les autres blocs fonctionnels, jusqu'au bloc fonctionnel de débit le plus faible.

12. Procédé selon la revendication 10, prise en combinaison avec la revendication 11, **caractérisé en ce que,** pour un débit donné associé aux paramètres d'un bloc fonctionnel d'un codeur, on utilise le bloc fonctionnel opérant audit débit donné, en tant que module de calcul, et on adapte progressivement au moins une partie des paramètres propres à ce bloc fonctionnel:
- jusqu'au bloc fonctionnel capable d'opérer au débit le plus faible, par recherche focalisée, et
- jusqu'au bloc fonctionnel capable d'opérer au débit le plus élevé, par recherche focalisée.

13. Procédé selon la revendication 3, **caractérisé en ce que** ledit module de calcul est un module indépendant desdits codeurs, et agencé pour redistribuer des résultats obtenus à l'étape c) à tous les codeurs.

14. Procédé selon la revendication 13, prise en combinaison avec la revendication 3, **caractérisé en ce que** le module indépendant et le ou les blocs de l'un au moins des codeurs sont agencés pour échanger mutuellement des résultats obtenus à l'étape c), et **en ce que** le module de calcul est agencé pour effectuer un transcodage d'adaptation entre blocs fonctionnels de codeurs différents.

15. Procédé selon l'une des revendications 13 et 14, **caractérisé en ce que** le module indépendant comporte un bloc de codage au moins partiel et un bloc de transcodage d'adaptation.

16. Procédé selon l'une des revendications précédentes, dans lequel les codeurs en parallèle sont agencés pour opérer en codage muiti-modes, **caractérisé en ce que** l'on prévoit un module de sélection a posteriori, capable de sélectionner un codeur parmi les codeurs.

17. Procédé selon la revendication 16, **caractérisé en ce que** l'on prévoit un module de sélection partielle, après chaque étape de codage menée par un ou plusieurs blocs fonctionnels, indépendant des codeurs et capable de sélectionner un ou plusieurs codeurs.

18. Procédé selon l'une des revendications précédentes, dans lequel les codeurs sont de type par transformée, **caractérisé en que** le module de calcul comporte un bloc d'allocation de bits, partagé entre tous les codeurs, chaque allocation de bits effectuée pour un codeur étant suivie d'une adaptation à ce codeur notamment en fonction de son débit.

19. Procédé selon la revendication 18, **caractérisé en ce que** le procédé comporte en outre une étape de quantification, dont les résultats sont fournis à tous les codeurs.

20. Procédé selon la revendication 19, **caractérisé en ce qu'**il comporte en outre des étapes communes à tous les codeurs parmi:
- une transformée temps-fréquence(MDCT),
- une détection de volsement dans le signal d'entrée,
- une détection de tonalité,
- la détermination d'une courbe de masquage,
- et un codage d'enveloppe spectrale.

21. Procédé selon la revendication 18, dans lequel les codeurs effectuent un codage en sous-bande (MPEG-1), **caractérisé en ce que** le procédé comporte en outre des étapes communes à tous les codeurs parmi:
- l'application d'un banc de filtres d'analyse,
- une détermination de facteurs d'échelle,
- un calcul de transformée spectrale (FFT),
- et la détermination de seuils de masquage suivant un modèle psychoacoustique.

22. Procédé selon l'une des revendications là 17, dans lequel les codeurs sont du type à analyse par synthèse (CELP), **caractérisé en ce que** le procédé comporte des étapes communes à tous les codeurs parmi au moins:
- un pré-traitement,
- l'analyse de coefficients de prédiction linéaire,
- un calcul de signal d'entrée pondéré,
- et une quantification pour au moins une partie des paramètres.

23. Procédé selon la revendication 22, prise en combinaison avec la revendication 17, **caractérisé en ce que** te module de sélection partielle est mis en oeuvre après une étape partagée de quantification vectorielle pour des paramètres à court terme (LPC).

24. Procédé selon - la revendication 22, prise en combinaison avec la revendication 17, **caractérisé en ce que** le module de sélection partielle est mis en oeuvre après une étape partagée de recherche de paramètre à long terme (LTP) en boucle ouverte.

25. Produit programme d'ordinateur destiné à être stocké dans une mémoire d'une unité de traitement, notamment d'un ordinateur ou d'un terminal mobile, ou sur un support mémoire amovible et destiné à coopérer avec un lecteur de l'unité de traitement, **caractérisé en ce qu'**il comporte les instructions pour la mise en oeuvre du procédé de transcodage selon l'une des revendications précédentes.

26. Dispositif d'aide à un codage multiple en compression, codage dans lequel un signal d'entrée est destiné à alimenter en parallèle une pluralité de codeurs comportant chacun une succession de blocs fonctionnels, en vue d'un codage en compression dudit signal par chaque codeur, **caractérisé en ce qu'**il comporte une mémoire stockant les instructions d'un produit programme d'ordinateur selon la revendication 25.

27. Dispositif selon la revendication 26, **caractérisé en ce qu'**il comporte en outre un module de calcul indépendant (MI) pour la mise en oeuvre du procédé selon l'une des revendications 13 à 17 et 23, 24.

## Claims

1. Multiple compression coding method, in which an input signal is intended to feed in parallel at least one first coder and one second coder, each of the first and second coders comprising a succession of functional units, with a view to a compression coding of said input signal by each of the first and second coders,
at least some of said functional units carrying out calculations to deliver respective parameters for the coding of said input signal by each coder,
the first and second coders comprising respectively at least a first and a second functional unit which are designed to perform common operations,
**characterized in that**
- calculations are carried out, a same step and in a single unit, to deliver a same set of parameters to the first unit and to the second unit, and
- in the case where the first and/or the second coder operates at a different data rate from said single unit, said set of parameters is adapted to the data rate of the first and/or second coder so as to be used by the first and/or second unit, respectively.

2. Method according to Claim 1, **characterized in that** said single unit consists of one or more units of one of the first and second coders.

3. Method according to Claim 1, **characterized in that** it comprises the preparatory steps hereinafter:
a) identifying the functional units forming each coder, as well as one or more functions carried out by each unit,
b) tagging, among said functions, functions which are common from one coder to another, and
c) executing said common functions, once and for all, for some at least of all the coders, within at least a same calculation module.

4. Method according to Claim 3, **characterized in that,** for each function executed in step c), at least one functional unit of a coder chosen from among said plurality of coders is used, and **in that** the unit of said chosen coder is designed to deliver partial results to the other coders, for an efficient coding, at said other coders, satisfying an optimal criterion between the complexity and the quality of the coding.

5. Method according to Claim 4, in which the coders may operate at different respective data rates, **characterized in that** the chosen coder is the coder of lowest data rate, and **in that** the results obtained, following the execution of the function in step c) with parameters specific to the chosen coder, are adapted to the data rates of some at least of the other coders by a focused search for parameters for some at least of all the other modes, until the coder of highest data rate.

6. Method according to Claim 4, in which the coders may operate at different respective data rates, **characterized in that** the chosen coder is the coder of highest data rate, and **in that** the results obtained, following the execution of the function in step c) with parameters specific to the chosen coder, are adapted to the data rates of some at least of the other coders by a focused search for parameters for some at least of all the other modes, until the coder of lowest data rate.

7. Method according to Claim 5, taken in combination with Claim 6, **characterized in that,** for a given data rate, the functional unit of a coder operating at said given data rate is used as the calculation module, and at least some of the parameters specific to this coder are progressively adapted:
- until the coder of highest data rate, by focused search, and
- until the coder of lowest data rate, by focused search.

8. Method according to Claim 2, in which the functional units of the various coders are arranged in a trellis, with several possible paths in the trellis, **characterized in that** each path of the trellis is defined by a combination of operating modes of the functional units, each functional unit feeding several possible variants of the succeeding functional unit.

9. Method according to Claim 8, **characterized in that** there is provided a module for partial selection, after each coding step conducted by one or more functional units, which is capable of selecting the results provided by one or more of these functional units, for succeeding coding steps.

10. Method according to Claim 8, in which the functional units may operate at different respective data rates while using respective parameters specific to said data rates, **characterized in that,** for a given functional unit, the path of the trellis chosen is that passing through the functional unit of lowest data rate, and **in that** the results obtained from said functional unit of lowest data rate are adapted to the data rates of some at least of the other functional units by a focused search for parameters for some at least of all the other functional units, until the functional unit of highest data rate.

11. Method according to Claim 8, in which the functional units may operate at different respective data rates while using respective parameters specific to said data rates, **characterized in that,** for a given functional unit, the path of the trellis chosen is that passing through the functional unit of highest data rate, and **in that** the results obtained from said functional unit of highest data rate are adapted to the data rates of some at least of the other functional units by a focused search for parameters for some at least of all the other functional units, until the functional unit of lowest data rate.

12. Method according to Claim 10, taken in combination with Claim 11, **characterized in that,** for a given data rate associated with the parameters of a functional unit of a coder, the functional unit operating at said given data rate is used as the calculation module, and at least some of the parameters specific to this functional unit are progressively adapted:
- until the functional unit capable of operating at the lowest data rate, by focused search, and
- until the functional unit capable of operating at the highest data rate, by focused search.

13. Method according to Claim 3, **characterized in that** said calculation module is a module independent of said coders, and designed to redistribute results obtained in step c) to all the coders.

14. Method according to Claim 13, taken in combination with Claim 3, **characterized in that** the independent module and the unit or units of one at least of the coders are designed to mutually exchange results obtained in step c), and **in that** the calculation module is designed to perform an adaptation transcoding between functional units of different coders.

15. Method according to one of Claims 13 and 14, **characterized in that** the independent module comprises a unit for at least partial coding and an adaptation transcoding unit.

16. Method according to one of the preceding claims, in which the coders in parallel are designed to operate under multi-mode coding, **characterized in that** an a posteriori selection module is provided, capable of selecting a coder from among the coders.

17. Method according to Claim 16, **characterized in that** there is provided a module for partial selection, after each coding step conducted by one or more functional units, which is independent of the coders and capable of selecting one or more coders.

18. Method according to one of the preceding claims, in which the coders are of transform-based type, **characterized in that** the calculation module comprises a bit allocation unit, shared between all the coders, each allocation of bits performed for a coder being followed by an adaptation to this coder especially as a function of its data rate.

19. Method according to Claim 18, **characterized in that** the method furthermore comprises a quantization step, the results of which are provided to all the coders.

20. Method according to Claim 19, **characterized in that** it furthermore comprises steps common to all the coders from among:
- a time-frequency transform (MDCT),
- a detection of voicing in the input signal,
- a detection of tonality,
- the determination of a masking curve,
- and a spectral envelope coding.

21. Method according to Claim 18, in which the coders perform a sub-band coding (MPEG-1), **characterized in that** the method furthermore comprises steps common to all the coders from among:
- the application of a bank of analysis filters,
- a determination of scale factors,
- a spectral transform calculation (FFT),
- and the determination of masking thresholds in accordance with a psychoacoustic model.

22. Method according to one of Claims 1 to 17, in which the coders are of the analysis by synthesis type (CELP), **characterized in that** the method comprises steps common to all the coders from among at least:
- a preprocessing,
- the analysis of linear-prediction coefficients,
- a weighted input signal calculation,
- and a quantization for at least some of the parameters.

23. Method according to Claim 22, taken in combination with Claim 17, **characterized in that** the partial-selection module is implemented after a shared step of vector quantization for short-term parameters (LPC) .

24. Method according to Claim 22, taken in combination with Claim 17, **characterized in that** the partial-selection module is implemented after a shared step of long-term parameter (LTP) open-loop search.

25. Computer program product intended to be stored in a memory of a processing unit, especially of a computer or mobile terminal, or on a removable memory medium and intended to cooperate with a reader of the processing unit, **characterized in that** it comprises instructions for the implementation of the transcoding method according to one of the preceding claims.

26. Device for aiding a multiple compression coding, in which coding an input signal is intended to feed in parallel a plurality of coders each comprising a succession of functional units, with a view to a compression coding of said signal by each coder, **characterized in that** it comprises a memory storing the instructions of a computer program product according to Claim 25.

27. Device according to Claim 26, **characterized in that** it furthermore comprises an independent calculation module (MI) for the implementation of the method according to one of Claims 13 to 17 and 23,24.

## Patentansprüche

1. Mehrfach-Kompressionscodierverfahren, bei dem ein Eingangssignal dazu bestimmt ist, mindestens einen ersten Codierer und einen zweiten Codierer parallel zu speisen, wobei jeder der ersten und zweiten Codierer eine Folge von Funktionsblöcken für eine Kompressionscodierung des Eingangssignals durch jeden der ersten und zweiten Codierer aufweist,
wobei mindestens ein Teil der Funktionsblöcke Berechnungen ausführt, um Parameter zu liefern, die zur Codierung des Eingangssignals durch jeden Codierer dienen,
wobei der erste und der zweite Codierer je mindestens einen ersten und einen zweiten Funktionsblock aufweisen, die eingerichtet sind, um gemeinsame Operationen durchzuführen, **dadurch**
**gekennzeichnet, dass:**
- in einem gleichen Schritt und in einem einzigen Block Berechnungen ausgeführt werden, um den gleichen Satz von Parametern an den ersten Block und an den zweiten Block zu liefern, und
- wenn der erste und/oder der zweite Codierer mit einem sich vom einzigen Block unterscheidenden Durchsatz arbeitet, der Satz von Parametern an den Durchsatz des ersten und/oder zweiten Codierers angepasst wird, um je vom ersten und/oder zweiten Block verwendet zu werden.

2. Verfahren nach Anspruch 1, **dadurch gekennzeichnet, dass** der einzige Block aus einem oder mehreren Blöcken eines der ersten und zweiten Codierer besteht.

3. Verfahren nach Anspruch 1, **dadurch gekennzeichnet, dass** es die nachfolgenden vorbereitenden Schritte aufweist:
a) Identifizieren der jeden Codierer bildenden Funktionsblöcke sowie einer oder mehrerer von jedem Block realisierten Funktionen,
b) Erkennen, unter den Funktionen, derjenigen Funktionen, die von einem Codierer zum anderen gemeinsam sind, und
c) Ausführen der gemeinsamen Funktionen ein für alle Mal für mindestens einen Teil aller Codierer innerhalb mindestens eines gleichen Rechenmoduls.

4. Verfahren nach Anspruch 3, **dadurch gekennzeichnet, dass** für jede im Schritt c) durchgeführte Funktion mindestens ein Funktionsblock eines aus den mehreren Codierer ausgewählten Codierers verwendet wird, und dass der Block des gewählten Codierers eingerichtet ist, um Teilergebnisse an die anderen Codierer für eine wirksame Codierung in den anderen Codierern zu liefern, die ein optimales Kriterium zwischen der Komplexität und der Qualität der Codierung erfüllt.

5. Verfahren nach Anspruch 4, bei dem die Codierer mit unterschiedlichen Durchsätzen arbeiten können, **dadurch gekennzeichnet, dass** der gewählte Codierer der Codierer mit dem geringsten Durchsatz ist, und dass die nach der Ausführung der Funktion im Schritt c) mit dem gewählten Codierer eigenen Parametern erhaltenen Ergebnisse an die Durchsätze mindestens eines Teils der anderen Codierer durch eine fokussierte Recherche von Parametern für mindestens einen Teil aller anderen Betriebsarten bis zum Codierer mit dem höchsten Durchsatz angepasst werden.

6. Verfahren nach Anspruch 4, bei dem die Codierer mit unterschiedlichen Durchsätzen arbeiten können, **dadurch gekennzeichnet, dass** der gewählte Codierer der Codierer mit dem höchsten Durchsatz ist, und dass die nach der Ausführung der Funktion im Schritt c) mit dem gewählten Codierer eigenen Parametern erhaltenen Ergebnisse an die Durchsätze mindestens eines Teils der anderen Codierer durch eine fokussierte Recherche von Parametern für mindestens einen Teil aller anderen Betriebsarten bis zum Codierer mit dem geringsten Durchsatz angepasst werden.

7. Verfahren nach Anspruch 5 in Kombination mit Anspruch 6, **dadurch gekennzeichnet, dass** für einen gegebenen Durchsatz der Funktionsblock eines mit dem gegebenen Durchsatz arbeitenden Codierers als Rechenmodul verwendet wird, und dass mindestens ein Teil der diesem Codierer eigenen Parameter progressiv angepasst wird:
- bis zum Codierer mit dem höchsten Durchsatz durch fokussierte Recherche, und
- bis zum Codierer mit dem niedrigsten Durchsatz durch fokussierte Recherche.

8. Verfahren nach Anspruch 2, bei dem die Funktionsblöcke der verschiedenen Codierer als Trellis angeordnet sind, mit mehreren möglichen Pfaden in dem Trellis, **dadurch gekennzeichnet, dass** jeder Pfad des Trellis durch eine Kombination von Funktionsweisen der Funktionsblöcke definiert wird, wobei jeder Funktionsblock mehrere mögliche Varianten des folgenden Funktionsblock speist.

9. Verfahren nach Anspruch 8, **dadurch gekennzeichnet, dass** ein Teilauswahl-Modul nach jedem von einem oder mehreren Funktionsblöcke durchgeführten Codierschritt vorgesehen ist, das die von einem oder mehreren dieser Funktionsblöcke gelieferten Ergebnisse für folgende Codierschritte auswählen kann.

10. Verfahren nach Anspruch 8, bei dem die Funktionsblöcke mit unterschiedlichen Durchsätzen und unter Verwendung von den Durchsätzen eigenen Parametern arbeiten können, **dadurch gekennzeichnet, dass** für einen gegebenen Funktionsblock der gewählte Pfad des Trellis derjenige ist, der den Funktionsblock mit dem niedrigsten Durchsatz durchquert, und dass die vom Funktionsblock mit dem niedrigsten Durchsatz erhaltenen Ergebnisse an die Durchsätze mindestens eines Teils der anderen Funktionsblöcke durch eine fokussierte Recherche von Parametern für mindestens einen Teil aller anderen Funktionsblöcke bis zum Funktionsblock mit dem höchsten Durchsatz angepasst werden.

11. Verfahren nach Anspruch 8, bei dem die Funktionsblöcke mit unterschiedlichen Durchsätzen und unter Verwendung von den Durchsätzen eigenen Parametern arbeiten können, **dadurch gekennzeichnet, dass** für einen gegebenen Funktionsblock der gewählte Pfad des Trellis derjenige ist, der den Funktionsblock mit dem höchsten Durchsatz durchquert, und dass die vom Funktionsblock mit dem höchsten Durchsatz erhaltenen Ergebnisse an die Durchsätze mindestens eines Teils der anderen Funktionsblöcke durch eine fokussierte Recherche von Parametern für mindestens einen Teil aller anderen Funktionsblöcke bis zum Funktionsblock mit dem niedrigsten Durchsatz angepasst werden.

12. Verfahren nach Anspruch 10 in Kombination mit Anspruch 11, **dadurch gekennzeichnet, dass** für einen den Parametern eines Funktionsblocks eines Codierers zugeordneten gegebenen Durchsatz der mit dem gegebenen Durchsatz arbeitende Funktionsblock als Rechenmodul verwendet wird, und mindestens ein Teil der diesem Funktionsblock eigenen Parameter progressiv angepasst wird:
- bis zu dem Funktionsblock, der mit dem niedrigsten Durchsatz arbeiten kann, durch fokussierte Recherche, und
- bis zu dem Funktionsblock, der mit dem höchsten Durchsatz arbeiten kann, durch fokussierte Recherche.

13. Verfahren nach Anspruch 3, **dadurch gekennzeichnet, dass** das Rechenmodul ein von den Codierern unabhängiges Modul und eingerichtet ist, um im Schritt c) erhaltene Ergebnisse an alle Codierer neu zu verteilen.

14. Verfahren nach Anspruch 13 in Kombination mit Anspruch 3, **dadurch gekennzeichnet, dass** das unabhängige Modul und der Block oder die Blöcke mindestens eines der Codierer eingerichtet sind, um miteinander im Schritt c) erhaltene Ergebnisse auszutauschen, und dass das Rechenmodul eingerichtet ist, um eine Anpassungs-Umcodierung zwischen Funktionsblöcken verschiedener Codierer durchzuführen.

15. Verfahren nach einem der Ansprüche 13 und 14, **dadurch gekennzeichnet, dass** das unabhängige Modul einen Block zur mindestens teilweisen Codierung und einen Block zur Anpassungs-Umcodierung aufweist.

16. Verfahren nach einem der vorhergehenden Ansprüche, bei dem die parallelgeschalteten Codierer eingerichtet sind, um in Multimode-Codierung zu arbeiten, **dadurch gekennzeichnet, dass** ein A-posteriori-Auswahlmodul vorgesehen wird, das einen Codierer unter den Codierern auswählen kann.

17. Verfahren nach Anspruch 16, **dadurch gekennzeichnet, dass** ein Teilauswahl-Modul nach jedem von einem oder mehreren Funktionsblöcken ausgeführten Codierschritt unabhängig von den Codierern und fähig, einen oder mehrere Codierer auszuwählen, vorgesehen wird.

18. Verfahren nach einem der vorhergehenden Ansprüche, bei dem die Codierer vom Typ durch Transformation sind, **dadurch gekennzeichnet, dass** das Rechenmodul einen Bitzuweisungsblock aufweist, der auf alle Codierer aufgeteilt ist, wobei auf jede für einen Codierer durchgeführte Bitzuweisung eine Anpassung an diesen Codierer insbesondere in Abhängigkeit von seinem Durchsatz folgt.

19. Verfahren nach Anspruch 18, **dadurch gekennzeichnet, dass** das Verfahren außerdem einen Quantisierungsschritt aufweist, dessen Ergebnisse an alle Codierer geliefert werden.

20. Verfahren nach Anspruch 19, **dadurch gekennzeichnet, dass** es außerdem allen Codierern gemeinsame Schritte aufweist, darunter
- eine Zeit-Frequenz-Transformation (MDCT),
- eine Erfassung einer Stimmhaftmachung im Eingangssignal,
- eine Tonerfassung,
- die Bestimmung einer Maskierungskurve,
- und eine Codierung einer spektralen Hüllkurve.

21. Verfahren nach Anspruch 18, bei dem die Codierer eine Subband-Codierung (MPEG-1) durchführen, **dadurch gekennzeichnet, dass** das Verfahren außerdem allen Codierern gemeinsame Schritte aufweist, darunter
- die Anwendung einer Analysefilterbank,
- eine Bestimmung von Skalierungsfaktoren,
- eine Berechnung einer spektralen Transformation (FFT),
- und die Bestimmung von Maskierungsschwellen gemäß einem psycho-akustischen Modell.

22. Verfahren nach einem der Ansprüche 1 bis 17, bei dem die Codierer vom Typ mit Analyse durch Synthese (CELP) sind, **dadurch gekennzeichnet, dass** das Verfahren allen Codierern gemeinsame Schritte aufweist, darunter mindestens:
- eine Vorverarbeitung,
- die Analyse von linearen Vorhersagekoeffizienten,
- eine Berechnung eines gewichteten Eingangssignals,
- und eine Quantisierung für mindestens einen Teil der Parameter.

23. Verfahren nach Anspruch 22 in Kombination mit Anspruch 17, **dadurch gekennzeichnet, dass** das Teilauswahl-Modul nach einem gemeinsam genutzten Schritt der Vektorquantisierung für Kurzzeitparameter (LPC) angewendet wird.

24. Verfahren nach Anspruch 22 in Kombination mit Anspruch 17, **dadurch gekennzeichnet, dass** das Teilauswahl-Modul nach einem gemeinsam genutzten Schritt der Langzeit-Parameterrecherche (LTP) in offener Schleife angewendet wird.

25. Computerprogrammprodukt, das dazu bestimmt ist, in einem Speicher einer Verarbeitungseinheit, insbesondere eines Computers oder eines mobilen Endgeräts, oder in einem Speicherträger gespeichert zu werden, der entfernbar und dazu bestimmt ist, mit einem Lesegerät der Verarbeitungseinheit zusammenzuwirken, **dadurch gekennzeichnet, dass** es die Anweisungen zur Durchführung des Umcodierverfahrens nach einem der vorhergehenden Ansprüche enthält.

26. Hilfsvorrichtung für eine Mehrfach-Kompressionscodierung, bei welcher Codierung ein Eingangssignal dazu bestimmt ist, parallel mehrere Codierer zu speisen, die je eine Folge von Funktionsblöcken aufweisen, mit dem Ziel einer Kompressionscodierung des Signals durch jeden Codierer, **dadurch gekennzeichnet, dass** sie einen die Anweisungen eines Computerprogrammprodukts nach Anspruch 25 speichernden Speicher aufweist.

27. Vorrichtung nach Anspruch 26, **dadurch gekennzeichnet, dass** sie außerdem ein unabhängiges Rechenmodul (MI) zur Durchführung des Verfahrens nach einem der Ansprüche 13 bis 17 und 23, 24 aufweist.
